# EUROPÄISCHE PATENTSCHRIFT

(11) **EP 1 975 355 B1**
(45) Veröffentlichungstag und Bekanntmachung des Hinweises auf die Patenterteilung: **08.04.2015**
(21) Anmeldenummer: 07023738.3
(22) Anmeldetag: 07.12.2007
(51) Int. Cl.: E05D 15/06, E05F 15/632, E05F 15/643, E05F 15/652

(54) **Nachrüstsatz für eine Schiebetür und Schiebetüranlage**
Retrofit kit for a sliding door and sliding door installation
Complément d'équipement pour une porte coulissante et installation de porte coulissante

(30) Priorität: 30.08.2007 DE 102007041360; 21.12.2006 DE 102006061820
(43) Veröffentlichungstag der Anmeldung: 01.10.2008
(73) Patentinhaber: DORMA Deutschland GmbH, 58256 Ennepetal (DE)
(72) Erfinder: Finke, Andreas, 58285 Gevelsberg (DE); Schädlich, Michael, Dr., 40629 Düsseldorf (DE); Glanz, Michael, 50765 Köln (DE)
(74) Vertreter: Balder IP Law, S.L.

(56) Entgegenhaltungen:
- EP-A1- 0 886 027
- EP-A2- 1 544 399
- DE-A1- 2 336 310
- DE-A1- 19 708 437
- DE-A1- 19 842 567
- US-A1- 2004 074 046

## Beschreibung

Die Erfindung betrifft einen Nachrüstsatz für eine Schiebetür sowie eine Schiebetüranlage.

Aus der DE 198 42 567 A1 ist eine manuell betriebene zweiflügelige Schiebetüranlage bekannt. Die Schiebetüranlage basiert auf einem Riementrieb. Ein Endlosriemen ist um zwei Umlenkrollen geführt. Der Endlosriemen ist jeweils über einen Mitnehmer mit einer der Schiebetüren wirkverbunden. Ferner ist eine Antriebseinheit vorgesehen, die eine nach außen hervorstehende Abtriebswelle aufweist. Die Abtriebswelle und eine der Umlenkrollen sind so gestaltet, dass die Abtriebswelle beim Ansetzen der Antriebseinheit an dieser Umlenkrolle mit ihr in Rotations-Eingriff gelangt.

Es ist nicht erkennbar, wie die Antriebseinheit an der Schiebetüranlage befestigt werden soll. Zudem ist die Antriebseinheit nicht bei einflügeligen Schiebetüranlagen und Schiebetüranlagen, die nicht über eine Umlenkrolle verfügen, verwendbar.

Aus der DE 88 00 862 U1 ist eine Schiebetüranlage bekannt, bei der eine Schiebetür mit einem Antrieb versehen werden kann. Der Antrieb basiert auf einem Reibmechanismus. Die Schiebetür weist zu diesem Zweck an einem oberen Rand eine Reibfläche auf. Alternativ ist oberhalb der Schiebetür eine Antriebsschiene vorgesehen, die eine Reibfläche aufweist. Die Schiebetür ist mit der Antriebsschiene zueinander ortsfest miteinander verbunden. Die Schiebetür bzw. die Antriebsschiene mit der Reibfläche ist unterhalb einer Deckenschiene angeordnet. Im Fall einer Antriebsschiene ist diese an der Deckenschiene angebracht. Reibräder sind gegen die jeweilige Reibfläche drückend angeordnet. Die Druckwirkung ist mittels vorgespannt gelagerter Federn erreichbar. Der Antriebsmotor für die Reibräder ist ebenfalls an der Deckenschiene befestigt und treibt die gegen die Schiebetür drückenden Reibräder an. Der Antriebsmotor ist außerhalb einer Aufhängung für die Schiebetür, d. h. hinsichtlich einer Begehungsrichtung vor oder hinter der Aufhängung der, angeordnet.

Diese Art von Antrieben ist nicht für Schiebetüranlagen geeignet, die nicht an einer Decke sondern an einer Gebäudewand angebracht sind. Zudem sind die Schiebetüren mit einer Reibfläche zu versehen bzw. eine Antriebsschiene an der jeweiligen Schiebetür anzubringen.

Aufgabe der Erfindung ist es daher, einen universell einsetzbaren Antrieb zu schaffen, mittels dessen insbesondere manuell betätigte Schiebetüren nahezu jeglicher Art kostengünstig und auf einfache Weise mit einem motorischen Antrieb nachgerüstet werden können.

Die Aufgabe wird durch den Gegenstand des Patentanspruchs 1 gelöst. Vorteilhafte Weiterbildungen sind in den Unteransprüchen angegeben.

Erfindungsgemäß wird die Aufgabe mittels eines Nachrüstsatzes für zumindest eine Schiebetür gelöst. Bei einem Nachrüsten der zumindest einen Schiebetür wird der Nachrüstsatz an einer Aufhängung der Schiebetür angebracht. Die Schiebetür ist mittels Einzelrollen oder Laufwagen auf einer Führungsschiene dieser Aufhängung rollend gelagert. Alternativ kann die Schiebetür auch mittels Magnetkraft aufgehängt und geführt sein. Der Nachrüstsatz weist ebenfalls eine Aufhängung auf. In dieser zweiten Aufhängung ist ein Antrieb für die Schiebetür aufgenommen. Beim Nachrüstvorgang wird der Antrieb mit einer Halterung einer Einzelrolle, mit einem Laufwagen, mit einem Mitnehmer oder mit der zumindest einen Schiebetür selbst verbunden. Die Halterung, der Laufwagen bzw. der Mitnehmer sind jeweils mit der zumindest einen Schiebetür wirkverbunden. Durch die Verbindung des Antriebs mit einem der beschriebenen Teile ist der Antrieb in der Lage, die zumindest eine Schiebetür zu verfahren

Bei mehrflügeligen Schiebetüranlagen sind die Schiebetüren typischerweise über ein oder mehrere Zugmittel miteinander wirkverbunden. Die Schiebetüren sind mittels eines Mitnehmers mit dem einen oder mehreren Zugmitteln wirkverbunden. Bei dieser Art von Schiebetüranlagen ist vorgesehen, den Antrieb mit einem der Mitnehmer in der beschriebenen Weise zu verbinden.

Die vorstehend beschriebenen Lösungen bieten den Vorteil, dass der Antrieb unabhängig von der Art und Weise das Aufhängung der Schiebetür angebracht werden kann. Die Kopplung des Antriebs erfolgt mit bereits vorhandenen Teilen der Aufhängung selbst.

Alternativ ist vorgesehen, den Antrieb mit der Schiebetür selbst wirkzuverbinden. Dies bietet eine noch höhere Einsatzflexibilität, da auch Schiebetüranlagen nachrüstbar sind, bei denen es keine Einzelrollen oder Laufwagen gibt. Dies ist beispielsweise bei rein magnetisch gehaltenen Schiebetüren der Fall.

Eine erfindungsgemäßer Nachrüstsatz weist ein Profil auf, das eingerichtet ist, die für den Antrieb einer Schiebetür notwendigen Teile aufzunehmen. Erfindungsgemäß ist das Profil an ein bereits vorhandenes Profil einer Aufhängung der zu automatisierenden Schiebetür ortsfest anbringbar. Damit wird erreicht, dass bei einer Schiebetüranlage, an der die jeweilige Schiebetür angehängt ist, so viele Teile der Aufhängung wie möglich weiter verwendet werden, was die Kosten für eine Nachrüstung senken hilft.

Erfindungsgemäß ist vorgesehen, an das vorhandene Profil der Schiebetüranlage eine Befestigungsplatte beispielsweise mittels einer Schraubbefestigung anzubringen. Das erfindungsgemäße Profil inklusive Antrieb wird dann in die Befestigungsplatte eingehängt bzw. eingesetzt und an ihr arretiert. Die Arretierung erfolgt mittels eines Rastmechanismus' vorzugsweise mittels Einklipsens. Dies hat den Vorteil, dass das Profil mit eingesetztem Antrieb selbst dann möglich ist, wenn die ansonsten vorgesehenen Befestigungsschrauben für das Profil nur schwer zugänglich sind.

Der Antrieb ist mit einem Mitnehmerteil gekuppelt, das die Verbindung zur Aufhängung der Schiebetür, d. h. zu einer Einzelrollen-Halterung, einem Laufwagen, einem Mitnehmer oder der Schiebetür selbst, herstellt. Das Mitnehmerteil kann dabei Teil des Antriebs sein oder separat ausgebildet sein.

Eine Abdeckung ist zusätzlich vorsehbar, die vorzugsweise an das erfindungsgemäße Profil geklipst wird und das Profil nach unten und nach vorn sowie zu den Seiten, d. h. von der Schiebetür weg und damit nach außen hin optisch verdeckt. Zudem kann ein Schutz vor Verschmutzung vorgesehen sein, wie er auch bei herkömmlichen Schiebetüranlagen Verwendung findet.

Dieser Schutz erfolgt mittels einer Bürstenanordnung, die an der Abdeckung angebracht ist und in Richtung Schiebetür angeordnet ist.

Weitere Merkmale und Vorteile der Erfindung ergeben sich aus der nachfolgenden Beschreibung bevorzugter Ausführungsformen.

Es zeigen:
- Figur 1A:: eine Seitenansicht einer manuell betätigten Schiebetüranlage, die an einer Wand eines Gebäudes angebracht ist,
- Figur 1B:: die Schiebetüranlage von Figur 1A versehen mit einer Aufhängung einer Schiebetür gemäß einer nicht erfindungsgemäßen Ausführungsform der Erfindung,
- Figur 1C: einen Ausschnitt der Aufhängung von Figur 1B,
- Figur 2:: Wirkverbindungen gemäß verschiedenen Ausführungsformen der Erfindung zwischen einem Laufwagen für eine Schiebetür und einem Mitnehmerteil eines Linearmotors eines Linearmotors,
- Figur 3:: Mitnehmerteile gemäß verschiedenen Ausführungsformen der Erfindung für Wirkverbindungen von Figur 2,
- Figur 4A: eine Wirkverbindung gemäß einer zweiten Ausführungsform der Erfindung zwischen einer Mitnehmervorrichtung und einem Schiebetür-Seilantrieb,
- Figur 4B: eine Wirkverbindung gemäß einer dritten Ausführungsform der Erfindung zwischen einer Mitnehmervorrichtung und einem Schiebetür-Spindelantrieb,
- Figur 5A:: eine Seitenansicht einer manuell betätigten Schiebetüranlage, die an einer Raumdecke angebracht ist,
- Figur 5B:: die Schiebetüranlage von Figur 5A, versehen mit einer Aufhängung einer Schiebetür gemäß der nicht erfindungsgemäßen Ausführungs-
- Figur 6A: die Schiebetüranlage von Figur 5A, versehen mit einem Seitenflügel,
- Figur 6B: die Schiebetüranlage von Figur 6A, versehen mit einer Aufhängung einer Schiebetür gemäß der nicht erfindungsgemäßen Ausführungsform der Erfindung,
- Figur 7A:: eine Aufhängung einer Schiebetür gemäß einer nicht erfindungsgemäßen Ausführungsform der Erfindung,
- Figur 7B:: eine Aufhängung einer Schiebetür gemäß einer nicht erfindungsgemäßen Ausführungsform der Erfindung und
- Figur 7C:: verschiedene Ausführungen einer Aufhängung einer Schiebetür gemäß einer Ausführungsform der Erfindung.

In Figur 1 ist eine manuell betätigte Schiebetüranlage 10 gezeigt. Die Schiebetüranlage 10 umfasst im Wesentlichen eine Aufhängung 200, an der zumindest eine Schiebetür 11 aufgehängt ist. Die Aufhängung 200 weist vorzugsweise ein Basisprofil 201 auf, das mittels einer Befestigungsschraube 203 beim in Figur 1 gezeigten Beispiel an einer Wand 12 angebracht ist. Am Basisprofil 201 ist ein Profil 202 ortsfest angebracht. Das Profil 202 weist einen Laufrollenabschnitt bzw. eine Führungsschiene 208 auf, auf dem bzw. der Laufrollen 207 abrollen. An den Laufrollen 207 ist eine Schiebetür 11 angehängt.

Die Laufrollen 207 können mittels eines Befestigungsanschlags bzw. einer Halterung an der Schiebetür 11 angebracht sein. Sie können aber auch, wie in Figur 1 dargestellt, in einem Laufwagen 206 integriert sein, der seinerseits an der Schiebetür 11 ortsfest angebracht ist. Ferner weist das Profil 202 eine Bürstenaufnahme 209 auf, in der Bürsten 204 aufgenommen sind. Die freien Enden der Bürsten 204, d. h. die der Bürstenaufnahme 209 abgewandten Enden der Bürsten 204, weisen in Richtung Schiebetür 11 und liegen an diesem an. Damit ist ein wirksamer Schutz vor Verschmutzung gegeben. In einem Bodenbereich 14 ist die Schiebetür 11 in einer Führung 15 aufgenommen, wodurch ein Herauskippen der Schiebetür 11 aus die Schiebetür-Aufhängung 200 verhindert wird.

Um die Schiebetüranlage 10 mit einem motorischen Antrieb versehen zu können, ist eine Aufhängung 300 gemäß einer nicht erfindungsgemäßen Ausführungsform , wie in Figur 1B gezeigt, vorgesehen.

Die Aufhängung 300 weist ein Profil 301 auf. Beim Nachrüsten wird das Profil 202 gemäß Figur 1A gegen das Profil 301 ausgetauscht.

Das Profil 301 weist vorzugsweise einen Zwischenwandabschnitt 318 auf. Der Zwischenwandabschnitt 318 teilt das Profil 301 in zwei Bereiche auf.

Der in Figur 1B links vom Zwischenwandabschnitt 318 liegende Bereich des Profils 301 ist wie das in Figur 1A gezeigte Profil 202 geformt und somit eingerichtet, die gleichen Funktionen zu erfüllen wie das Profil 202. Beispielsweise weist das Profil 301 analog zum Profil 202 einen Laufrollenabschnitt oder eine Führungsschiene 317 auf, auf dem Laufrollen 207 von Schiebetüren 11 rollend gelagert sind.

Der in Figur 1B rechts vom Zwischenwandabschnitt 318 liegende Bereich des Profils 301 dient der Aufnahme aller Teile eines Antriebs 303, d. h. aller Teile, die erforderlich sind, die Schiebetür 11 zu bewegen. Dazu ist zwischen dem Zwischenwandabschnitt 318 und einem zu ihm parallel, in z-Koordinatenrichtung in Figur 1B in einem vorbestimmten Abstand angeordneten Seitenwandabschnitt 319 ein Aufnahmeabschnitt 328 in Form eines Hohlraums geschaffen. Der Zwischenwandabschnitt 318, der Seitenwandabschnitt 319 und ggf. ein die beiden Wandabschnitte verbindender oberer Wandabschnitt sind zu dem Hohlraum hin für die Aufnahme der Teile des Antriebs 303 entsprechend geformt. D. h. die Teile eines Antriebs 300 sind mittels innenseitiger Wandabschnitte des Aufnahmeabschnitts 328 gehalten.

Gemäß Figur 1B ist der Antrieb 303 als Linearantrieb mittels eines Linearmotors gebildet. Der Linearmotor umfasst einen Läufer 320, der vorzugsweise aus einem magnetisierbaren oder magnetischen Material besteht und mittels Läuferrollen 322 im Profil 301 geführt gelagert aufgenommen ist. Der Linearmotor umfasst ferner einen nicht dargestellten Stator, der vorzugsweise aus einer Anordnung von Elektrospulen besteht. Der Stator erstreckt sich vorzugsweise über eine gesamte Verfahrlänge der zu bewegenden Schiebetür 11 und ist im Profil 301 oberhalb des Läufers 320 angeordnet.

Damit die Schiebetür 11 mittels des Antriebs 303 bewegt, d. h. verfahren werden kann, ist an einer Unterseite des Läufers 320 ein Mitnehmerteil 304 angebracht. Alternativ ist das Mitnehmerteil 304 Bestandteil des Läufers 320 selbst und wird aufgrund eines im Stator erzeugten magnetischen Wechselfelds selbst bewegt.

Das Mitnehmerteil 304 ist so angeordnet, dass es sich vom Läufer 320 im Wesentlichen waagerecht, d. h. in -z-Koordinatenrichtung in Figur 1B, zur Schiebetür 11 hin erstreckt. Das Mitnehmerteil 304 unterläuft dabei den Zwischenwandabschnitt 318 des Profils 301. D. h. das Mitnehmerteil 304 erstreckt sich unterhalb des Zwischenwandabschnitts 318 und weist zumindest in dem Bereich, der sich unterhalb des Zwischenwandabschnitts 318 befindet, in y-Koordinatenrichtung zu diesem einen vorbestimmten, vorzugsweise geringfügigen Abstand auf. Das Mitnehmerteil 304 weist an einem Ende, das der Schiebetür 11 zugewandt ist, einen Mitnehmerabschnitt 305 auf. Der Mitnehmerabschnitt 305 steht, wie in Figur 1B angedeutet, mit einem Laufwagen 206 in Wirkverbindung. Dadurch bewirkt eine Bewegung des Mitnehmerteils 304 in zumindest eine Verfahrrichtung ±x eine Bewegung der Schiebetür 11 in dieselbe Richtung.

Der Seitenwandabschnitt 319 ist außenseitig, d. h. in z-Koordinatenrichtung und/oder in -y-Koordinatenrichtung, vorzugsweise so ausgebildet, dass eine Abdeckung 302 anbringbar ist. Vorzugsweise weist der Seitenwandabschnitt 319 Rastaufnahmen 323 oder Rastabschnitte 324, bevorzugt in Form von Rastvorsprüngen, auf. Die Abdeckung 302 weist an den Stellen, die den Rastaufnahmen 323 oder Rastabschnitten 324 gegenüberliegen, Rastabschnitte 324 bzw. Rastaufnahmen 323 auf, sodass die Abdeckung 302 auf das Profil 301 geklipst werden kann und auch wieder leicht abgenommen werden kann. Die Anordnung von Rastaufnahmen 323 und Rastabschnitten 324 führt zu einer Arretierung der Abdeckung 302 im Einklips-Zustand. Die Rastabschnitte 323 und Rastaufnahmen 324 können auch als Halte-Vorsprünge ausgestaltet sein.

Die Abdeckung 302 ist vorzugsweise so gestaltet, dass sie nicht nur das Profil 301 in z-Koordinatenrichtung sondern ebenso das Mitnehmerteil 304 in -y-Koordinatenrichtung und vorzugsweise auch zu den Seiten hin in ±x-Koordinatenrichtung hin optisch verdeckt. Dadurch sind die Teile der Aufhängung 300 von außen nicht mehr sichtbar.

Die Abdeckung 302 erstreckt sich, wie in Figur 1B gezeigt, im Anbringzustand vorzugsweise von einem oberen Rand des Profils 301 entlang der Seitenwand 319, "knickt" unterhalb des Seitenwandabschnitts 319 in Richtung Schiebetür 11 ab und erstreckt sich daraufhin vorzugsweise so zu einer Schiebetür 11 hin, dass das der Schiebetür 11 zugewandte Ende der Abdeckung 302 zu der Schiebetür 11 einen vorbestimmten, vorzugsweise geringen Abstand aufweist.

Um das Innere der Aufhängung 300 vor Schmutz zu schützen, ist an der Abdeckung 302 vorzugsweise eine Bürstenanordnung ähnlich zu der in Figur 1A dargestellten Aufhängung 200 vorgesehen. Wie insbesondere in Figur 1C zu erkennen, ist zu diesem Zweck an einem Ende der Abdeckung 302, das der Schiebetür 11 zugewandt ist, eine sich in x-Koordinatenrichtung erstreckende Bürstenaufnahme 325 ausgebildet, die zur Schiebetür 11 hin offen ist. In die Bürstenaufnahme 325 sind Bürsten 326 so aufgenommen, dass sie sich in Richtung Schiebetür 11 erstrecken. Die freien Enden der Bürsten 326 liegen an der Schiebetür 11 an, womit ein Schutz vor Verschmutzung geschaffen ist.

Alternativ können andere Schutzmechanismen vorgesehen sein. Beispielsweise kann anstelle der Bürsten 326 eine Schaumstoffeinlage Verwendung finden.

In Figuren 2A bis 2J sind verschiedene Ausführungen von Wirkverbindungen zwischen Mitnehmerteil 304 und Laufwagen 206 gezeigt.

In Figur 2A ist ein Schiebetür-Laufwagen 206 in perspektivischer Ansicht dargestellt. Der Laufwagen 206 weist vorzugsweise eine Vorrichtung zum Verklemmen mit einer Schiebetür 11 und eine Höheneinstellung auf. Ferner weist der Laufwagen 206 Laufrollen 207 auf, die auf der in Figur 1B dargestellten Führungsschiene 317 des Profils 301 frei rotierbar und geführt gelagert sind. Zudem weist der Laufwagen 206 vorzugsweise ein in x-Koordinatenrichtung gesehen im Wesentlichen C-förmiges Profil 211 auf.

Figur 2A zeigt ferner eine Wirkverbindung zwischen Mitnehmerteil 304 und Laufwagen 206 gemäß einer ersten Ausführungsform der Erfindung. An einer Unterseite des Laufwagens 206 sind in y-Koordinatenrichtung verlaufend Gewindebohrungen 307 ausgebildet. Am Mitnehmerabschnitt 305 weist das Mitnehmerteil 304 in y-Koordinatenrichtung verlaufende Durchgangsöffnungen 308 auf, deren Anzahl gleich der Anzahl der Gewindebohrungen 307 ist. Die Durchgangsöffnungen sind so ausgebildet, dass sie in einem Zustand, in dem das Profil 301 inklusive Antrieb 303 und Mitnehmerteil 304 montiert ist, mit den Gewindebohrungen 307 fluchtend angeordnet sind. Von einer Unterseite des Mitnehmerabschnitts 305 her sind Befestigungsschrauben 306 durch die Durchgangsöffnungen 308 hindurch gehend in die Gewindebohrungen eingeschraubt.

Sollte das Mitnehmerteil 304 im Montagezustand zu der Unterseite des Profils 211 einen Abstand aufweisen, wie rechts in Figur 2A dargestellt, sind zwischen Mitnehmerteil 304 und Profil 211 Distanzteile vorzugsweise in Form von Distanzhülsen 327 angeordnet, die diesen Abstand überbrücken. Die Distanzteile können mit dem Mitnehmerteil 304 einstückig ausgebildet sein.

Figur 2B zeigt eine Wirkverbindung zwischen Mitnehmerteil 304 und Laufwagen 206 gemäß einer zweiten Ausführungsform der Erfindung. Dabei wird vorzugsweise eine der in z-Koordinatenrichtung Seitenflächen des Laufwagens 206 als eine Anschlagfläche genutzt. Die Wirkverbindung umfasst ein Anschlagteil 329.

Das Anschlagteil 329 weist in einem dem Mitnehmerteil 304 zugewandten Bereich einen Befestigungsabschnitt 332 auf. Im Befestigungsabschnitt 332 sind in y-Koordinatenrichtung verlaufend Gewindebohrungen 307 ausgebildet.

Im Mitnehmerabschnitt 305 des Mitnehmerteils 304 sind in y-Koordinatenrichtung verlaufende Durchgangsöffnungen 308 ausgebildet. Von einer dem Befestigungsabschnitt 332 abgewandten Seite des Mitnehmerabschnitts 305 her sind Befestigungsschrauben 306 durch die Durchgangsöffnungen 308 hindurch gehend in die Gewindebohrungen 307 eingeschraubt. Das Anschlagteil 329 schlägt bei einer Bewegung in -x-Koordinatenrichtung an den Laufwagen 206 an und nimmt diesen mit. D. h. das Anschlagteil 329 kommt bei einer Betätigung des Antriebs 303 an der Seitenfläche des Profils 211 zum Liegen, die der Antriebsrichtung des Antriebs 303 abgewandt ist. Das Anschlagteil 329 drückt somit den Laufwagen 206 in die Antriebsrichtung, im in Figur 2B gezeigten Fall in -x-Koordinatenrichtung.

Diese Ausführungsform ist insbesondere geeignet für Schiebetüranlagen, die bereits über ein mechanisches, zumeist federbasiertes Schiebetür-Öffnungssystem oder Schiebetür-Schließsystem aufweisen. Durch ein derartiges System wird auf den Laufwagen 206 eine entgegen einer Antriebsrichtung des Antriebs 303 gerichtete Kraft ausgeübt. Dadurch liegt das Anschlagteil 329 immer am Laufwagen 206 an. Ein Anschlagen und damit verbundene Erschütterungen und eventuelle Beschädigungen werden somit vermieden.

Ist kein derartiges mechanisches Schiebetür-Öffnungssystem oder Schiebetür-Schließsystem vorhanden, kann diese Ausführungsform insbesondere in den Fällen verwendet werden in denen der Laufwagen 206 in dem Bereich, in dem das Anschlagteil 329 anschlüge, aus magnetisierbarem Material besteht. Das Anschlagteil 329 ist in dem Fall aus magnetischem Material hergestellt, liegt also ständig am Laufwagen 206 an. Dadurch werden ein Anschlagen und damit verbundene Erschütterungen und eventuelle Beschädigungen vermieden.

Reicht die Magnetkraft des Anschlagteils 329 aus, kann der Antrieb 301 den oder die Schiebetüren 11 in beide Verfahrrichtungen antreiben. Insbesondere beim Betreiben schwerer Schiebetüren ist das Anschlagteil 329 vorzugsweise mittels eines Hochleistungsmagneten, vorzugsweise Seltenenerden-Hochleistungsmagneten gebildet. Der Seltenenerden-Hochleistungsmagnet ist vorzugsweise aus Neodym-Eisen-Bor (NeFeB) bzw. Samarium-Cobalt (Sm₂Co) oder kunststoffgebundenen Magnetwerkstoffen hergestellt.

Ein Vorteil der zweiten Ausführungsform gegenüber der ersten Ausführungsform besteht darin, dass am Laufwagen 206 keinerlei Bearbeitungen notwendig sind, was die Nachrüstung vereinfacht und mögliche Fehlerquellen bei der Montage beseitigt.

Ist magnetisches Material nicht einsetzbar, ist gemäß einer in Figur 2C gezeigten dritten Ausführungsform der Erfindung anstelle eines einseitig wirkenden Anschlagteils 329 ein an dem Laufwagen 206 beidseitig angreifendes Anschlagteil 329 vorgesehen.

Das Anschlagteil 329 weist einen Aufnahmeraum 331 auf, der vorzugsweise komplementär zu der Form des Teils des Laufwagens 206 ausgebildet ist, der vom Anschlagteil 329 aufgenommen und damit umgriffen werden soll.

Bevorzugt ist der Aufnahmeraum 331 mittels eines in z-Koordinatenrichtung im Querschnitt im Wesentlichen U-förmigen Profils 310 gebildet. Das U ist in Richtung Laufwagen 206 offen ausgebildet. Das Anschlagteil 329 wird von unten auf den Laufwagen 206 geschoben, wobei die beiden, sich in y-Koordinatenrichtung erstreckenden Seitenschenkel den Laufwagen 206 umgreifen. Die Schenkel weisen vorzugsweise zueinander einen Abstand auf, der im Wesentlichen einer Abmessung des Laufwagens 206 in x-Koordinatenrichtung gleicht. Dadurch haben die Schenkel zum Laufwagen 206 in einer Umgreif-Stellung keinen oder nur einen sehr geringen Abstand, sodass bei einer Änderung einer Verfahrrrichtung durch den Antrieb 303 kein Anschlagen eines der Schenkel am Laufwagen 206 erfolgt. Erschütterungen und eventuelle Beschädigungen werden somit vermieden.

Das Anschlagteil 329 weist horizontal, d. h. parallel zu einer x-z-Ebene gesehen an einer Unterseite Gewindebohrungen 307 auf, die sich in y-Koordinatenrichtung erstrecken. Der Mitnehmerabschnitt 305 des Mitnehmerteils 304 weist entsprechend ausgebildete Durchgangsöffnungen 308 auf. Mittels Befestigungsschrauben 306 werden Mitnehmerteil 304 und Anschlagteil 329 aneinander befestigt.

Diese Ausführungsform kann dahingehend abgewandelt sein, dass das U nicht in y-Koordinatenrichtung nach oben sondern in -z-Koordinatenrichtung in Richtung Schiebetür 11 offen ist. D. h. in dem Fall wird das Anschlagteil aus Antriebssicht von vorne aufgeschoben. Dies ist insbesondere für einer Wirkverbindung mit einem Mitnehmer einer mehrflügeligen Schiebetüranlage 10 geeignet.

Gemäß einer vierten Ausführungsform der Erfindung ist vorgesehen, das Mitnehmerteil 304 und den Laufwagen 206, wie in Figur 2D gezeigt, mit einer Klettverbindung 309 zu versehen. An, horizontal gesehen, einer Unterseite des Laufwagens 206 oder an einer Oberseite des Mitnehmerabschnitts 305 ist ein Hakenband oder ein Pilzband vorzugsweise mittels Klebens befestigt. An der Oberseite des Mitnehmerabschnitts 305 bzw. an der Unterseite des Laufwagens 206 ist dementsprechend ein Flauschband, ein Veloursband oder ein Pilzband beispielsweise ebenfalls vorzugsweise mittels Klebens befestigt.

Ein bei der ersten Ausführungsform in Bezug auf Figur 2A beschriebener Abstand zwischen Unterseite des Laufwagens 206 und Mitnehmerabschnitt 305 wird vorzugsweise dadurch überbrückt, dass der Mitnehmerabschnitt 305 in Richtung zum Laufwagen 206 hin ein größeres Ausmaß besitzt, also dicker ausgeführt ist.

Die vierte Ausführungsform ist insbesondere für Schiebetüranlagen 10 geeignet, bei denen kein großer Kraftaufwand zum Antreiben der jeweiligen Schiebetür 11 erforderlich ist. Dies ist beispielsweise bei leichtgewichtigen Schiebetüren 11 der Fall.

Gemäß einer fünften Ausführungsform der Erfindung ist ein Anschlagteil 329, wie in Figur 2E gezeigt, horizontal in x-Koordinatenrichtung gesehen, vorzugsweise als Profil mit der Form eines umgedrehten U ausgebildet. Die Schenkel des U-förmigen Profils erstrecken sich mit ihren freien Enden in Richtung Schiebetür 11.

Das Anschlagteil 329 weist vorzugsweise eine Länge auf, die gleich dem Abstand zwischen zwei unmittelbar benachbarten Laufwagen 206 ist, an denen ein und dieselbe Schiebetür 11 aufgehängt ist. Das Anschlagteil 329 liegt somit an den einander zugewandten Seitenflächen dieser zwei Laufwagen 206 an und kann die Schiebetür 11 sicher mitnehmen.

Vorzugsweise ist der Abstand zwischen den freien Enden der Schenkel des Anschlagteils 329 vorzugsweise ein wenig geringer als eine Tiefenabmessung der Schiebetür 11 in diesem Bereich, d. h. deren Abmessung horizontal gesehen, d. h. in einer x-z-Ebene, in z-Koordinatenrichtung. Bei einem Aufsetzen des Anschlagteils 329 auf die Schiebetür 11 klemmt es auf der Schiebetür 11 und ist damit sicher gehalten bzw. arretiert.

Die Klemmkraft des Anschlagteils 329 kann so groß sein, dass allein sie ausreicht, dass das Anschlagteil 329 die Schiebetür mitnehmen kann. In dem Fall kann die Länge des Anschlagteils 329 geringer sein als der Abstand zwischen den zwei unmittelbar benachbarten Laufwagen 206 ist, an denen ein und dieselbe Schiebetür 11 aufgehängt ist.

Zusätzlich kann am Anschlagteil 329 eine Klemmvorrichtung vorgesehen sein, wie sie beispielsweise bei Aufhängevorrichtungen Verwendung finden, bei denen beispielsweise rahmenlose Schiebetüren aus Glas ohne Befestigungslöcher aufgehängt sind.

An einer dem Antrieb 303 zugewandten Seitenfläche des Anschlagteils 329 weist dieses einen vorzugsweise mittig angeordneten Befestigungsabschnitt 332 auf. Der Befestigungsabschnitt 332 weist vorzugsweise eine horizontal gesehen in x-Koordinatenrichtung L-förmige Querschnittsform auf, das L weist also in Richtung Antrieb 303, d. h. in z-Koordinatenrichtung. An einer Unterseite des Befestigungsabschnitts 332 sind in y-Koordinatenrichtung verlaufende Gewindebohrungen 307 ausgebildet. Der Mitnehmerabschnitt 305 des Mitnehmerteils 304 weist Durchgangsöffnungen 308 auf, die analog den bereits beschriebenen Ausführungsformen ausgebildet sind. Mitnehmerteil 304 und Befestigungsabschnitt 332 sind mittels Befestigungsschrauben 306 aneinander befestigt.

Ist die Schiebetür 11 selbst bearbeitbar, ist gemäß einer sechsten Ausführungsform der Erfindung das Anschlagteil 329 vorzugsweise ausgebildet, wie in Figur 2F dargestellt. Das Anschlagteil 329 weist zwei Befestigungsabschnitte 330, 332 auf.

Der Befestigungsabschnitt 330 ist so ausgebildet, dass er vorzugsweise auf der Oberseite einer Schiebetür 11 in einem Bereich aufliegt, an dem sich kein Laufwagen 206 bzw. eine Laufrolle 207 befindet. In dem Befestigungsabschnitt 330 sind vorzugsweise zwei Durchgangsöffnungen 308 vorgesehen, die sich von einer Oberseite des Befestigungsabschnitts 330 in -y-Koordinatenrichtung in Figur 2F in Richtung zur Oberseite der Schiebetür 11 erstrecken. In der Schiebetür 11 sind Gewindebohrungen 307 ausgebildet, die so angeordnet sind, dass jeweils eine Durchgangsöffnung 308 mit einer Gewindebohrung 307 fluchtet. Von der Oberseite des Befestigungsabschnitts 330 in Figur 2F her sind Befestigungsschrauben 306 durch die Durchgangsöffnungen 308 hindurch gehend in die Gewindebohrungen 307 eingeschraubt.

Der Befestigungsabschnitt 332 ist so ausgebildet, dass er gemäß Figur 2F vorzugsweise auf der Oberseite eines Mitnehmerabschnitts 305 des Mitnehmerteils 304 aufliegt. In dem Befestigungsabschnitt 332 sind vorzugsweise zwei Gewindebohrungen 307 vorgesehen, die sich in Richtung Mitnehmerteil 304 erstrecken. Der Mitnehmerabschnitt 305 weist Durchgangsöffnungen 308 auf, die so angeordnet sind, dass jeweils eine Durchgangsöffnung 308 mit einer Gewindebohrung 307 fluchtet. Von der Unterseite des Mitnehmerteils 305 in Figur 2F her sind Befestigungsschrauben 306 durch die Durchgangsöffnungen 308 hindurch gehend in die Gewindebohrungen 307 eingeschraubt.

Eine Wirkverbindung gemäß einer siebten Ausführungsform der Erfindung unterscheidet sich von der beschriebenen sechsten Ausführungsform durch die Gestaltung und Anbringung des Anschlagteils 329 an einer Schiebetür 11. Wie in Figur 2G dargestellt, weist das Anschlagteil 329 einen Befestigungsabschnitt 332 auf, der wie bei der Wirkverbindung gemäß der sechsten Ausführungsform der Erfindung ausgebildet ist. Ferner weist das Anschlagteil 329 einen Befestigungsabschnitt 330 auf, der so ausgebildet ist, dass das Anschlagteil 329 in -z-Koordinatenrichtung an einer Schiebetür 11 befestigbar ist. Vorzugsweise sind in der Schiebetür 11 zumindest zwei Gewindebohrungen 307 ausgebildet, die sich in z-Koordinatenrichtung in Figur 2G erstrecken. In die gleiche Richtung erstreckend sind im Befestigungsabschnitt 330 Durchgangsöffnungen 308 ausgebildet. Von der Vorderseite des Befestigungsabschnitts 333 in Figur 2G her sind Befestigungsschrauben 306 durch die Durchgangsöffnungen 308 hindurch gehend in die Gewindebohrungen 307 eingeschraubt.

Bei den vorstehend beschriebenen Ausführungsformen können das Anschlagteil 329 und das Mitnehmerteil 304 auch einstückig ausgebildet sein. In dem Fall entfallen die jeweiligen Gewindebohrungen 307, Durchgangsöffnungen 308 und Befestigungsschrauben 306.

Bei einer in Figur 2H dargestellten Wirkverbindung gemäß einer achten Ausführungsform der Erfindung weist der Mitnehmerabschnitt 305 des Mitnehmerteils 304 eine Einstecköffnung auf, die vorzugsweise mittels einer in Figur 2H schraffiert dargestellten, elastisch verformbaren Einlage versehen ist. Ferner ist ein zweites Mitnehmerteil 304' vorgesehen, das an einem jeweiligen Laufwagen 206 beispielsweise mittels Verschraubens ortsfest angebracht ist. Dazu weist das Mitnehmerteil 304' an einem dem Laufwagen 206 zugewandten Ende einen in Richtung Laufwagen 206 hervorstehenden Gewindeabschnitt auf. Zum Einschrauben weist das Mitnehmerteil 304' an einem Abschnitt zwischen Gewindeabschnitt und Mitnehmerabschnitt 305' eine unrunde Außenkontur vorzugsweise in Form eines Außensechskants auf. Dadurch kann das Mitnehmerteil 304' mittels eines Schraubenschlüssels in den Laufwagen 206 eingeschraubt werden.

Bei einer Montage wird das zweite Mitnehmerteil 304' zunächst in den Laufwagen 206 eingeschraubt. Das Mitnehmerteil 304 wird mit dem Mitnehmerabschnitt 305 auf einen Mitnehmerabschnitt 305' des Mitnehmerteils 304' aufgesteckt, wodurch beide Mitnehmerteile 304, 304' miteinander in Eingriff gelangen. Die elastisch verformbare Einlage ermöglicht eine besonders gute Fixierung des Mitnehmerteils 304' im Mitnehmerteil 304. Ferner können bestimmte Bewegungen des Mitnehmerteils 304' in gewissem Maß gedämpft werden, sodass sie sich zumindest nicht im selben Maß auf das Mitnehmerteil 304 und damit auf den Läufer 320 auswirken. Der Mitnehmerabschnitt 305 weist eine Einstecköffnung auf, die vorzugsweise durchgehend ausgebildet ist. Dadurch ist ein Ein- bzw. Ausschrauben des Mitnehmerteils 304"aus möglich, wenn das Mitnehmerteil 304 aufgesteckt ist.

Gemäß einer in Figur 2I dargestellten neunten Ausführungsform der Erfindung ist im Mitnehmerteil 304 anstelle einer im Wesentlichen kreisrunden Einstecköffnung eine langlochförmige Einstecköffnung vorgesehen, die sich vorzugsweise quer zu einer Bewegungsrichtung des Laufwagens 206, d. h. in ±z-Koordinatenrichtung in Figur 2I erstreckend ausgebildet ist. Anstelle einer elastischen Einlage kann eine Gleitlagerung vorgesehen sein. Vorteilhafterweise ist die Gleitlagerung mittels einer Einlage aus gleitgünstigem Werkstoff, vorzugsweise Kunststoff, gebildet. Dadurch kann sich das Mitnehmerteil 304' im Mitnehmerteil 304 im Bereich des Langlochs frei bewegen. Bewegungen des wirkverbundenen Laufwagens 206 bzw. des zugehörigen Mitnehmerteils 304'zumindest in ±z-Koordinatenrichtung können somit kompensiert oder zumindest gedämpft werden.

In Figur 2J ist eine Wirkverbindung gemäß einer zehnten Ausführungsform der Erfindung gezeigt. Das Mitnehmerteil 304' weist einen Mitnehmerabschnitt 305' auf, der an einem dem Mitnehmerteil 304 zugewandten Ende des Mitnehmerteils 304' ausgebildet ist. Der Befestigungsabschnitt hat hier die Form einer Gabel, die inwendig wieder vorzugsweise mit einer Einlage aus gleitgünstigem Material versehen ist. Die Gabelform vereinfacht das Einsetzen des Mitnehmerteils 305 in das Mitnehmerteil 305', es ist einfach aufzuschieben und nicht wie bei den vorhergehenden Ausführungsformen einzustecken.

Am Mitnehmerteil 304 ist ein zylinderförmiger Mitnehmerabschnitt 305 ausgebildet. Der Zylinder erstreckt sich von einer Unterseite des Mitnehmerteils 304 in Abwärtsrichtung, d. h. in -y-Koordinatenrichtung in Figur 2J. An einem unteren Ende des Zylinders ist ein Halteabschnitt eines in -y-Koordinatenrichtung weisenden Kegelstumpfes angeordnet bzw. ausgebildet. Dieser Halteabschnitt dient dem Verhindern eines Herausrutschens des Mitnehmerteils 304' aus dem Mitnehmerabschnitts 305 des Mitnehmerteils 304 in -y-Koordinatenrichtung in Figur 2J. Auch bei dieser Ausführungsform können Bewegungen des wirkverbundenen Laufwagens 206 bzw. des zugehörigen Mitnehmerteils 304' in ±z-Koordinatenrichtung in Figur 2J kompensiert werden. Zusätzlich können Auf- und Abbewegungen des Mitnehmerabschnitts 305', d. h. in ±y-Koordinatenrichtung, in vorbestimmten Grenzen kompensiert werden. Der Mitnehmerabschnitt 305' gleitet entlang einer Umfangsfläche des zylindrischen Vorsprungs des Mitnehmerabschnitts 305 des Mitnehmerteils 304. Dadurch übertragen sich unerwünschte Bewegungen des Laufwagens 206, des Mitnehmerteils 304' oder dessen Mitnehmerabschnitts 305'in einer y-z-Ebene in Figur 2J kaum oder gar nicht auf das Mitnehmerteil 304 und damit auf den Läufer 40 eines Linearmotors, was die Betriebssicherheit und die Ausfallsicherheit erhöht.

In Figur 3 sind als exemplarisch mit Bezugszeichen 304 versehene Mitnehmerteile gezeigt.

Ein in Figur 3A dargestelltes Mitnehmerteil 304 ist ähnlich dem Mitnehmerteil 304' in Figur 2I gestaltet. Der Unterschied besteht darin, dass der vorzugsweise außensechkantförmige Zwischenabschnitt fehlt. Anstatt dessen weist das Mitnehmerteil 304 an einer dem Gewindeabschnitt abgewandten Seite des Mitnehmerabschnitts 305 einen Schraubabschnitt beispielsweise in Form eines Schlitzes auf, mit dem ein Schraubendreher in Rotations-Eingriff bringbar ist.

Ein in Figur 3B dargestelltes Mitnehmerteil 304 gemäß einer anderen Ausführungsform der Erfindung ist ebenfalls ähnlich dem Mitnehmerteil 304' in Figur 2I gestaltet. Der Außensechskantabschnitt ist vorzugsweise separat ausgebildet und weist zusätzlich an einem dem Mitnehmerabschnitt 305 weisenden Ende ebenfalls einen Gewindeabschnitt auf, auf den der Mitnehmerabschnitt 305 aufschraubbar gestaltet ist. Der Mitnehmerabschnitt 305 weist sowohl an einem dem Gewindeabschnitt zugewandten als auch abgewandten Ende jeweils eine Gewindebohrung auf. Beide Gewindebohrungen können alternativ mittels einer einzigen, durchgehenden Gewindebohrung realisiert sein. In die dem Außensechskantabschnitt zugewandte Gewindebohrung ist der Mitnehmerabschnitt 305 eingeschraubt. In die dem Außensechskant abgewandte Gewindebohrung ist eine Schraube einschraubbar, deren Schraubkopf zumindest an einem dem Mitnehmerteil 304 zugewandten Ende parallel zur x-z-Ebene in Figur 3B Außenabmessungen aufweist, die größer sind als entsprechende Abmessungen des der Schraube zugewandten Endes des Mitnehmerteils 304. Damit wird eine Wirkung ähnlich dem Kegelstumpf des Mitnehmerabschnitts 305 gemäß Figur 2J erreicht.

Ein in Figur 3C dargestelltes Mitnehmerteil 304 gemäß einer wiederum anderen Ausführungsform der Erfindung ist ebenfalls ähnlich dem Mitnehmerteil 304 von Figur 2I gestaltet. Allerdings weist das Mitnehmerteil 304 keinen Außensechskantabschnitt auf. Ferner ist kein Gewinde vorgesehen. Anstatt dessen ist ein vorzugsweise mit kreisrundem Querschnitt versehener Vorsprung ausgebildet. Ein Laufwagen 206 weist an einer korrespondierenden Stelle eine Durchgangsöffnung auf, in der der Vorsprung gleitend geführt aufgenommen ist. Das Mitnehmerteil 304 wird mittels seines Mitnehmerabschnitts 305 in einen korrespondierenden Mitnehmerabschnitt 305' eines korrespondierenden, nicht dargestellten Mitnehmerteils 304' mittels Klemmens angebracht. Alternativ kann es beispielsweise mittels Verrastens, Verschraubens oder jeder anderen denkbaren Art und Weise befestigt sein.

Ein in Figur 3D dargestelltes Mitnehmerteil 304 gemäß einer wiederum anderen Ausführungsform der Erfindung ist ähnlich dem Mitnehmerteil 304 von Figur 3B gestaltet. Der Außensechskantabschnitt weist allerdings an dem abwärts, d. h. in -y-Koordinatenrichtung weisenden Ende kein Außengewinde auf sondern ist als im Wesentlichen glatter Schaft ausgebildet. Der Mitnehmerabschnitt 305' des Mitnehmerteils 304' weist an einem dem Außensechskantabschnitt zugewandten Ende einen Hülsenabschnitt auf, in den der Schaft des Außensechskants geführt aufgenommen ist. Anstelle einer Schraube ist ein Kegelstumpf analog zu der in Figur 2J gezeigten Ausführungsform ausgebildet.

Die vorstehend, in Bezug auf die Figuren 2 und 3 beschriebenen Ausführungsformen sind insgesamt und in Teilen gegeneinander austauschbar. Beispielsweise können Mitnehmerteil 304 und 304' gegeneinander ausgetauscht sein. Ein jeweiliges Mitnehmerteil 304 ist an einem Laufwagen 206 befestigt bzw. angebracht und erstreckt sich abwärts. Das korrespondierende Mitnehmerteil 304' ist anstelle am Laufwagen 206 am Läufer 40 ausgebildet oder angebracht. Der Kegelstumpf kann gegen eine Schraube ersetzt sein oder umgekehrt. Alle Schraubverbindungen können gegen andere Verbindungs- bzw. Befestigungsarten ersetzt sein.

Die vorstehend beschriebenen Ausführungsformen betreffen das der Schiebetür 11 zugewandte Ende des Mitnehmerteils 304, also den Mitnehmerabschnitt 305, und dessen Wirkverbindung mit einer Schiebetür 11 bzw. Laufwagen 206.

Nachfolgend wird beschrieben, wie das Mitnehmerteil 304 antriebsseitig, d. h. mit einem Antrieb 303, gekoppelt wird.

Gemäß den vorstehend beschriebenen Ausführungsformen bildet das Mitnehmerteil 304 bei einem Linearantrieb als Antrieb 303 vorzugsweise einen Teil eines Läufers 320 eines Linearmotors 320.

Alternativ dazu kann das Mitnehmerteil 304 an einem separat ausgebildeten Läufer 320 des Linearmotors 320 lösbar oder unlösbar beispielsweise mittels Verschraubens oder Klebens befestigt sein.

In Figur 4A ist eine für einen Zugmitteltrieb ausgerichtete Wirkverbindung gemäß einer zweiten Ausführungsform der Erfindung gezeigt. Die Wirkverbindung wird anhand eines Seiltriebs beschrieben. Ein Seil 313 ist um zwei, im Wesentlichen an den Enden eines Verfahrwegs einer Schiebetür 11 angeordnete Umlenkrollen 312 geführt, von denen nur eine dargestellt ist. Eine der Umlenkrollen 312 ist, wie insbesondere unten in Figur 4A gezeigt, mittels zweier Kegelräder 314 mit der Abtriebswelle eines Antriebsmotors 311 wirkverbunden.

Das Mitnehmerteil 304 kann die gleiche Grundform wie bei den vorstehend beschriebenen Ausführungsformen aufweisen. Es weist zusätzlich einen vorzugsweise einstückig ausgebildeten Befestigungsabschnitt 333 auf. Der Befestigungsabschnitt 333 ist vorzugsweise ein Vorsprung, der in x-Koordinatenrichtung gesehen vor oder hinter dem Mitnehmerteil 304 ausgebildet ist. Der Befestigungsabschnitt 333 weist eine erste Ausnehmung auf, deren Längserstreckung parallel zu einer Längserstreckung des Seils 313 des Seiltriebs verläuft, wenn es in einem Montagezustand in der ersten Ausnehmung zu liegen kommt. Die erste Ausnehmung ist ferner so angeordnet, dass das Seil 313, wenn es in der ersten Ausnehmung liegt, am Mitnehmerteil 304 vorbeiläuft.

Der ersten Ausnehmung gegenüberliegend und am Befestigungsabschnitt 333 angrenzend ist ein Klemmteil 335 angeordnet. Das Klemmteil 335 weist auf der dem Befestigungsabschnitt 333 zugewandten Seite vorzugsweise eine zweite Ausnehmung auf, deren Längserstreckung im Montagezustand wie die erste Ausnehmung verläuft. Das Seil 313 kommt im Montagezustand folglich auch in der zweiten Ausnehmung zu liegen.

Das Klemmteil 335 ist vorzugsweise mittels Befestigungsschrauben 306 an dem Befestigungsabschnitt 333 befestigt. Die erste und die zweite Aufnahme bilden zusammen eine Aufnahme für das Seil 313 und weisen im Montagezustand Innenabmessungen auf, die etwas geringer als die in x-Koordinatenrichtung Außenabmessungen des Seils 313 sind. Dadurch ist das Seil 313 bei fest gezogenen Befestigungsschrauben 306 zwischen Mitnehmerabschnitt 305 und Befestigungsabschnitt 333 derart geklemmt, dass ein Mitnehmen des Mitnehmerteils 304 und damit auch der mit dem Mitnehmerteil 304 wirkverbundenen Schiebetür 11 mittels des Seils 313 gewährleistet ist.

Die Ausnehmung kann auch einseitig, d. h. nur im Befestigungsabschnitt 333 oder im Klemmteil 335, ausgebildet sein.

Die beschriebene zweite Ausführungsform ist insbesondere auch auf Kettentriebe und jede Art von Riementrieben anwendbar.

Ferner ist jede andere Art von Klemmbefestigung möglich, die einen sichreren Zugbetrieb gewährleistet.

Handelt es sich bei dem Antrieb 303 um einen Spindeltrieb, wie in Figur 4B dargestellt, ist gemäß einer dritten Ausführungsform der Erfindung vorgesehen, dass eine Spindel 316 des Spindeltriebs an dem Mitnehmerteil 304 beispielsweise mittels einer Schraubbefestigung ortsfest angebracht wird. Die Spindel 316 ist auf einer Spindelwelle 315 translatorisch geführt. Die Spindelwelle 315 ist entweder mit der Abtriebswelle eines Antriebsmotors 311 gekuppelt oder einstückig mit dieser ausgebildet.

Die Spindel 316 kann mit dem Mitnehmerteil 304 auch einstückig ausgebildet sein. Ferner ist jede andere Art einer kraft- und/oder formschlüssigen Kupplung zwischen Spindel 316 und Mitnehmerteil 304 möglich.

Figur 5A stellt eine herkömmliche Schiebetüranlage 10 dar, deren Aufhängung 200 an einer Raumdecke 13 befestigt ist. Im Unterschied zu der in Figur 1A gezeigten Aufhängung 200 besteht hier das Basisprofil 201 aus einer Platte, die aufgrund einer Verschraubung gegen ein Profil 202 gedrückt wird, das an der Raumdecke 13 anliegt. An einer den Laufrollen 207 in z-Koordinatenrichtung abgewandten Seite des Basisprofils 201 ist an diesem eine Abdeckung 205 angeordnet.

Wie in Figur 5B gezeigt, ist in diesem Fall die Aufhängung 300 so gestaltet, dass ein Profil 301 von einem Zwischenwandabschnitt 318 aus in Richtung Schiebetür 11 wiederum wie das zu ersetzende Profil 202 ausgebildet ist. An der gegenüberliegenden Seite des Zwischenwandabschnitts 318, d. h. an der in z-Koordinatenrichtung weisenden Seite in Figur 5B, ist das Profil 301 wie bei der ersten Ausführungsform ausgebildet. Die Aufhängung 300 kann somit mit allen vorstehend beschriebenen Ausführungsformen von Wirkverbindungen versehen werden.

Figur 6A zeigt die Schiebetüranlage 10 von Figur 5A, wobei zusätzlich ein Seitenteil 16 vorhanden ist. Das Seitenteil 16 ist oben in einer Aufhängung 200 aufgenommen. Unten ist das Seitenteil 16 in einer Seitenteil-Aufnahme 17 gehalten bzw. gelagert. Im Gegensatz zu der in Figur 5A gezeigten Schiebetüranlage 10 ist zwischen Profil 202 und Basisprofil 201 anstelle einer Abdeckung 205 ein Zwischenstück 210 angeordnet. Das Zwischenstück 210 trennt einen Schiebetür-Aufhängebereich der Aufhängung 200 von einem Seitenteil-Aufnahmebereich der Aufhängung 200. Am Profil 202 ist auf einer der Schiebetür 11 abgewandten Seite ein Abdeckungsabschnitt ausgebildet, der den oberen Teil des Seitenteils 16 nach außen hin optisch verdeckt.

Wie in Figur 6B gezeigt, ist in diesem Fall die Aufhängung 300 wiederum so gestaltet, dass ein Profil 301 von einem Zwischenwandabschnitt 318 aus in Richtung Schiebetür 11 wie das zu ersetzende Profil 202 ausgebildet ist. An der gegenüberliegenden Seite des Zwischenwandabschnitts 318 ist das Profil 301 wie bei der ersten Ausführungsform ausgebildet. Die Aufhängung 300 kann somit mit allen vorstehend beschriebenen Ausführungsformen von Wirkverbindungen versehen werden.

Um die Nachrüstung zusätzlich zu erleichtern, weist eine in Figur 7A gezeigte Aufhängung 300 gemäß einer zweiten nicht erfindungsgemäßen Ausführungsform ein Profil 301 und eine Aufhängeteil 339 für eine Schiebetür 11 auf.

Das Aufhängeteil 339 ist im Wesentlichen wie das zu ersetzende Profil 202 geformt. Zusätzlich weist das Aufhängeteil 339 an einer der Schiebetür 11 abgewandten Seite vorzugsweise oben und unten Rastabschnitte 338 vorzugsweise in Form von Vorsprüngen und/oder Rastaufnahmen 337 auf.

Das Profil 301 weist dem Aufhängeteil 339 nächstliegend einen Seitenwandabschnitt 334 auf. D. h. es gibt keinen Zwischenwandabschnitt 318. Der Seitenwandabschnitt 334 weist an der dem Aufhängeteil 339 zugewandten Seite gemäß der Gestaltung des Aufhängeteils 339 vorzugsweise oben und unten Rastaufnahmen 337 bzw. Rastabschnitte 338 auf.

Die Rastaufnahmen 337 und/oder Rastabschnitte 338 sind so am Aufhängeteil 339 und am Profil 301 angeordnet und ausgebildet, dass das Profil 301 in das Aufhängeteil 339 eingehängt oder eingesetzt und vorzugsweise mittels Einklipsens angebracht und weiterhin vorzugsweise aufgrund der Verrastung zwischen Rastabschnitten 338 und Rastaufnahmen 337 sicher arretiert werden kann. Diese Anordnung von Rastaufnahmen 337 und Rastvorsprüngen 338 entspricht vorzugsweise der Anordnung von Rastaufnahmen 323 und Rastabschnitten 324 in Bezug auf das Profil 301 und die Abdeckung 302.

Der Vorteil dieser Lösung besteht darin, dass bei einem Nachrüsten zunächst das Aufhängeteil 339 ohne Profil 301 angebracht werden kann, was die Montage hinsichtlich Gewicht der Teile und Sperrigkeit erleichtert.

Zur zusätzlichen Kostensenkung ist bei einer Aufhängung 300 gemäß einer in Figur 7B gezeigten dritten nicht erfindungsgemäßen Ausführungsform vorgesehen, das Profil 202 der vorhandenen Aufhängung 200 mit zu nutzen.

Das Profil 301 ist zunächst wie bei der vorstehend beschriebenen zweiten Ausführungsform gestaltet. Allerdings weist der Seitenwandabschnitt 334 anstelle der Rastaufnahmen 337 und Rastabschnitte 338 vorzugsweise zumindest zwei Durchgangsöffnungen 308 auf die sich in z-Koordinatenrichtung erstrecken und in x-Koordinatenrichtung hintereinander angeordnet sind. Am Profil 202 sind, wie oben in Figur 7B gezeigt, vorzugsweise Gewindebohrungen 212 ausgebildet, die so angeordnet sind, dass sie im Montagezustand mit den Durchgangsöffnungen 308 fluchten. Befestigungsschrauben 306 sind in -z-Koordinatenrichtung durch die Durchgangsöffnungen 308 hindurch gehend in die Gewindebohrungen 212 eingeschraubt.

Die Durchgangsöffnungen 308 und die Gewindebohrungen 212 sind in der Anzahl so gewählt und so verteilt, dass das Profil 301 inklusive des verwendeten Antriebs 303 und der verwendeten Wirkverbindung sicher am Profil 202 gehalten ist.

Alternativ sind im Profil 202 anstelle der Gewindebohrungen 212 Durchgangsöffnungen 213 ausgebildet, wie unten in Figur 7B dargestellt. Die Befestigungsschrauben 306 sind durch die Durchgangsöffnungen 308, 212 hindurchgehend anderenends mit einer Mutter 214 verschraubt.

Es kann der Fall auftreten, dass Befestigungsmittel, d. h. im vorliegenden Fall Befestigungsschrauben 306, beim Anbringen des Profils 301 am Profil 202 nicht oder nur schwer zugänglich sind.

Bei einer Aufhängung 300 für eine Schiebetür 11 gemäß einer Ausführungsform der Erfindung ist daher, wie in Figur 7C dargestellt, zusätzlich eine Befestigungsplatte 336 vorgesehen. Die Befestigungsplatte 336 ist so gestaltet, dass sie an das Profil 202 einer vorhandenen Aufhängung 200 ortsfest angebracht werden kann. Vorzugsweise weist die Befestigungsplatte 336 eine Durchgangsöffnung 308 wie das Profil 301 gemäß der vorstehend beschriebenen dritten Ausführungsform auf. Somit ist die Befestigungsplatte 336 mittels Befestigungsschrauben 306 am Profil 202 befestigbar.

An der dem Profil 301 zugewandten Seite weist die Befestigungsplatte 336 oben und unten vorzugsweise Rastaufnahmen 337 und/oder Rastabschnitte 338 ähnlich den Rastaufnahmen 337 und Rastvorsprüngen 338 beim Profil 301 hinsichtlich des in Figur 7A dargestellten Aufhängeteils 339 auf. An der der Befestigungsplatte 336 zugewandten Seite weist das Profil 301 oben und unten entsprechend Rastaufnahmen 337 bzw. Rastabschnitte 338. Damit ist es möglich, das Profil 301 in die Befestigungsplatte 336 einzuhängen oder einzusetzen und einzuklipsen und weiterhin vorzugsweise mittels Verrastens zu arretieren.

Die hierin beschriebenen Durchgangsöffnungen 308 sind an der Seite, von der eine Befestigungsschraube 306 her eingesetzt wird, vorzugsweise versenkt, sodass Senkkopfschrauben verwendet und bündig verschraubt werden können.

Anstelle der beschriebenen Gewindebohrungen 212, 307 sind auch, sofern es der Platz zulässt, Durchgangsöffnungen 213, 308 möglich, wie beispielhaft unten in Figur 7B gezeigt. In dem Fall ist die jeweilige Befestigungsschraube 306 durch die Durchgangsöffnungen 213, 308 hindurch gehend angeordnet und anderenends mit einer Mutter 214 verschraubt.

Anstelle einer Schraubbefestigung sind alle anderen bekannten kraft- und/oder formschlüssigen Befestigungen wie Verschweißen oder Kleben möglich, insofern die Stabilitätskriterien erfüllt sind.

Auch wenn die Ausführungsformen mit einer bestimmten Art von Laufwagen 206 beschrieben worden ist, sind sie selbstverständlich auf jede andere Art von Laufwagen anwendbar, insofern das Wirkprinzip der jeweiligen Ausführungsform möglich ist.

Zudem sind die beschriebenen Ausführungsformen auch für Schiebetüren 11 geeignet, die anstelle von Laufwagen 206 mittels Einzelrollen 207 gelagert sind. Jede Einzelrolle 207 ist typischerweise über eine nach unten weisende Halterung mit der jeweiligen Schiebetür 11 wirkverbunden. Die in Fahrtrichtung gesehen Front- und Rückfläche der Halterung können jeweils als Anschlagfläche genutzt werden.

Mit einem Nachrüstsatz gemäß einem der vorstehend beschriebenen Ausführungsformen ist eine Schiebetür mit jeder Art von Antrieben nachrüstbar; die Nachrüstung ist unabhängig von der Art der Aufhängung der jeweiligen Schiebetür(en).

Für Schiebetüren, bei denen die Führungsschiene direkt an einer Wand angebracht ist, ist vorgesehen, dass das Profil des Nachrüstsatzes gemäß den vorstehend beschriebenen Ausführungsformen so gestaltet ist, dass es an einer Wand oder Decke befestigt werden kann. Dies kann dadurch geschehen, dass der Nachrüstsatz zusätzlich einen Wand- bzw. Decken-Befestigungsanschlag für das Profil aufweist. Damit ist es möglich, die bereits vorhandene Führungsschiene weiterhin zu nutzen.

Die Ausführungsformen wurden in Bezug auf jeweils eine Schiebetür beschrieben. Die Ausführungsformen sind jeweils mit einem Laufwagen, einer Einzelrollen-Halterung, einem Mitnehmer oder einer Schiebetür direkt wirkverbunden.

Damit sind sie auch bei mehrflügeligen Schiebetüranlagen einsetzbar.

Bei mehrflügeligen Schiebetüranlagen, deren Schiebetüren unabhängig voneinander bewegt werden, ist vorgesehen, dass jede einzelne Schiebetür jeweils mit einem eigenen Nachrüstsatz nachgerüstet werden kann. Bei mehreren, in Begehungsrichtung nebeneinander angeordneten Nachrüstsätzen kann vorgesehen sein, dass die Abdeckungen 302 miteinander verbunden sind oder durch eine einzige, alle Profile 301 verdeckende Abdeckung 302 ersetzt sind.

Bei einem Linearantrieb mittels Linearmotors kann alternativ für jede Schiebetür ein eigener Läufer vorgesehen werden. Die Spulen des Stators, die im jeweiligen Moment für einen Läufer zuständig sind, müssen, um die Schiebetüren wie gewünscht zu verfahren, geeignet angesteuert werden.

Bei einem Zugmitteltrieb können wie bei manuell betätigten, mehrflügeligen Schiebetüranlagen am Zugmittel mehrere Mitnehmerteile vorgesehen sein. Dadurch wird es möglich, mit einem Nachrüstsatz beispielsweise zwei Schiebetüren in entgegengesetzte Verfahrrichtungen oder in dieselbe Verfahrrichtung zu betreiben.

Bei einem Spindeltrieb können mehrere Spindeln vorgesehen sein. Sollen beispielsweise zwei Schiebetüren in dieselbe Richtung verfahren werden, sind lediglich zwei Spindeln mit Mitnehmer am Spindeltrieb anzubringen und jeweils mit einer Schiebetür wirkzuverbinden. Sollen in diesem Beispiel die zwei Schiebetüren in entgegengesetzte Richtungen verfahren werden, ist auf der Spindel für jeden Verfahrweg der jeweiligen Schiebetür eine Steigung der Gewindespindel in die jeweilige Verfahrrichtung ausgebildet. D. h. die Steigungen für die beiden Schiebetüren weisen in entgegengesetzte Richtungen.

Schiebetüranlagen, bei denen mehrere Schiebetüren miteinander wirkverbunden sind, sind beispielsweise mehrflügelige Schiebetüranlagen und Teleskop-Schiebetüranlagen. Diesen Schiebetüranlagen ist gemeinsam, dass die Schiebetüren zumeist über ein Seilsystem und/oder ein Übersetzungsgetriebe miteinander wirkverbunden sind, sodass die Bewegung einer Schiebetür eine vorbestimmte Bewegung der anderen Schiebetür(en) bewirkt. Die Schiebetüren sind typischerweise jeweils mittels eines Mitnehmers mit dem Zugmittel des Seilsystems, beispielsweise einem Seil oder Zugriemen, oder mit dem Übersetzungsgetriebe wirkverbunden. Anstelle eines Laufwagens oder einer Einzelrollen-Halterung kann der Nachrüstsatz mit einem der Mitnehmer wirkverbunden werden.

Auch wenn die Nachrüstung einer manuell betätigten Schiebetüranlage beschrieben wurde, ist es selbstverständlich möglich, bereits automatisierte, d. h. mit einem motorischen Antrieb versehene Schiebetüranlagen, nachzurüsten. Solch ein Fall kann auftreten, wenn die Leistung des bisher verwendeten Antriebs nicht mehr ausreicht, da beispielsweise die Schiebetüren mit höherer Geschwindigkeit und/oder Beschleunigung verfahren werden sollen.

Sollen die resultierenden zwei Antriebe weiterhin genutzt werden, ist eine entsprechende Synchronisations- und/oder Umschalt-Ansteuerschaltung vorzusehen, mittels der der Betrieb beider Antriebe koordiniert wird.

### Bezugszeichenliste

- 10: Schiebetüranlage
- 11: Schiebetür
- 12: Wand
- 13: Decke
- 14: Bodenbereich
- 15: Schiebetür-Bodenführung
- 16: Seitenteil
- 17: Seitenteil-Aufnahme

- 200: Aufhängung
- 201: Basisprofil
- 202: Profil
- 203: Befestigungsschraube
- 204: Bürsten
- 205: Abdeckung
- 206: Laufwagen
- 207: Laufrolle
- 208: Laufrollenabschnitt
- 209: Bürstenaufnahme
- 210: Zwischenstück
- 211: Profil
- 212: Gewindebohrung
- 213: Durchgangsöffnung
- 214: Mutter

- 300: Aufhängung einer Schiebetür
- 301: Profil
- 302: Abdeckung

- 303: Antrieb
- 304: Mitnehmerteil
- 305: Mitnehmerabschnitt
- 306: Befestigungsschraube
- 307: Gewindebohrung
- 308: Durchgangsöffnung
- 309: Klettverbindung
- 310: U-Profil
- 311: Antriebsmotor
- 312: Umlenkrolle
- 313: Seil
- 314: Kegelrad
- 315: Welle
- 316: Spindel
- 317: Laufrollenabschnitt
- 318: Zwischenwandabschnitt
- 319: Seitenwandabschnitt
- 320: Läufer
- 321: Läuferteil
- 322: Läuferrolle
- 323: Rastaufnahme
- 324: Rastabschnitt
- 325: Bürstenaufnahme
- 326: Bürsten
- 327: Distanzhülse
- 328: Aufnahmeabschnitt
- 329: Anschlagsteil
- 330: Befestigungsabschnitt
- 331: Aufnahmeraum
- 332: Befestigungsanschlag

- 333: Befestigungsabschnitt
- 334: Seitenwandabschnitt
- 335: Klemmteil
- 336: Befestigungsplatte
- 337: Rastaufnahme
- 338: Rastvorsprung
- 339: Aufhängeteil

- x: Koordinatenrichtung
- y: Koordinatenrichtung
- z: Koordinatenrichtung

## Patentansprüche

1. Nachrüstsatz für eine Schiebetüranlage (10), der bei einem Nachrüsten der Schiebetüranlage (10) an einer ersten Aufhängung (200) der Schiebetüranlage (10) angebracht wird, wobei an der ersten Aufhängung (200) zumindest eine Schiebetür (11) angehängt ist, die mittels Einzelrollen (207) oder Laufwagen (206) auf einer Führungsschiene (208) der ersten Aufhängung (200) rollend gelagert ist oder mittels Magnetkraft aufgehängt und geführt ist, wobei der Nachrüstsatz eine zweite Aufhängung (300) aufweist, in der ein Antrieb. (303) aufgenommen ist, der beim Nachrüsten zumindest mit einer Halterung einer Einzelrolle (207), mit einem Laufwagen (206), mit einem Mitnehmer, jeweils mit der zumindest einen Schiebetür (11) wirkverbunden, oder mit der zumindest einen Schiebetür (11) selbst derart verbindbar ist, dass der Antrieb (303) in der Lage ist, die zumindest eine Schiebetür (11) zu verfahren, wobei *die zweite Aufhängung (300) ein Profil (301) aufweist, in dem der Antrieb (303) aufgenommen ist, wobei das Profil (301) bei einem Nachrüsten an einer der zumindest einen Schiebetür (11) abgewandten Seite eines Profils (202) der ersten Aufhängung (200) ortsfest angebracht wird, an dem die zumindest eine Schiebetür (11) angehängt ist und **dadurch gekennzeichnet, dass** das Profil eine Befestigungsplatte (336) umfasst, wobei die Anbringung des Profils (301) am Profil (202) der ersten Aufhängung (200) mittels der Befestigungsplatte (336) erfolgt, wobei bei einem Nachrüsten das Profil (301) in die Befestigungsplatte (336) eingehängt bzw. eingesetzt und an ihr arretiert wird und wobei an einer dem Profil (301) zugewandten Seite der Befestigungsplatte (336) in einer Richtung zum Profil (301) hin in einem oberen oder unteren Bereich zumindest ein Halte-Vorsprung und in einem unteren bzw. oberen Bereich zumindest ein erster Rastvorsprung (338) oder eine erste Rastaufnahme (337) ausgebildet sind, wobei am Profil (301) an einer der Befestigungsplatte (336) zugewandten Seite in einer Richtung zu der Befestigungsplatte (336) hin in einem oberen oder unteren Bereich zumindest ein Einhänge-Vorsprung und in einem unteren oder oberen Bereich zumindest eine zweite Rastaufnahme (337) bzw. ein zweiter Rastvorsprung (338) so ausgebildet sind, dass ein Einhängen bzw. Einsetzen mittels In-Eingriff-Bringens des Halte-Vorsprungs mit dem Einhänge-Vorsprung erfolgt, wobei bei einem Verschwenken des Profils (301) in Richtung Befestigungsplatte (336) der* Rastvorsprung (338) und/oder die jeweils dazugehörige Rastaufnahme (337) aus ihrer Ausgangslage weggedrückt und aneinander vorbei bewegt werden, woraufhin die Arretierung aufgrund eines im Wesentlichen Zurückbewegens der Rastvorsprünge (338) und/oder der jeweils dazugehörigen Rastaufnahmen (337) in Richtung der jeweiligen Ausgangslage und weiterhin gegenseitigen In-Eingriff-Stehens erfolgt.

2. Nachrüstsatz gemäß Anspruch 1, wobei das Profil (301) an einem dem Profil (202) der ersten Aufhängung zugewandten Ende einen Seitenwandabschnitt (334) aufweist, der parallel zu der der zumindest einen Schiebetür (11) abgewandten Seite des Profils (202) der ersten Aufhängung (200) verlaufend angeordnet ist, wobei die Anbringung mittels des Seitenwandabschnitts (334) erfolgt.

3. Nachrüstsatz gemäß Anspruch 1 oder 2, wobei die Arretierung mittels einer Schraubverbindung zwischen Befestigungsplatte (336) und Profil (301) erfolgt.

4. Nachrüstsatz gemäß einem der vorstehenden Ansprüche, ferner aufweisend eine Abdeckung (302), die bei einem Nachrüsten an das Profil (301) angebracht wird und das Profil (301) in eine Richtung von der zumindest einen Schiebetür (11) weg und/oder in eine Richtung zu einem Boden (14) und/oder zu einer einer Verfahrrichtung (±x) der Schiebetür (11) zugewandten Seite und/oder zu einer der Verfahrrichtung (±x) abgewandten Seite hin optisch verdeckt.

5. Nachrüstsatz gemäß Anspruch 4, wobei an einer dem Profil (301) zugewandten Seite der Abdeckung (302) in einer Richtung zum Profil (301) hin in einem oberen oder unteren Bereich zumindest ein Halte-Vorsprung und in einem unteren bzw. oberen Bereich zumindest ein erster Rastvorsprung (324) oder eine erste Rastaufnahme (323) ausgebildet sind, wobei am Profil (301) an einer der Abdeckung (302) zugewandten Seite in einer Richtung zur Abdeckung (302) hin in einem oberen oder unteren Bereich zumindest ein Einhänge-Vorsprung und in einem unteren oder oberen Bereich zumindest eine zweite Rastaufnahme (323) bzw. ein zweiter Rastvorsprung (324) so ausgebildet sind, dass ein Einhängen mittels In-Eingriff-Bringens des Halte-Vorsprungs mit dem Einhänge-Vorsprung erfolgt, wobei bei einem Verschwenken des Profils (301) in Richtung Abdeckung (302) der Rastvorsprung (324) und/oder die jeweils dazugehörige Rastaufnahme (323) aus ihrer Ausgangslage weggedrückt und aneinander vorbei bewegt werden, woraufhin die Arretierung aufgrund eines im Wesentlichen Zurückbewegens der Rastvorsprünge (324) und/oder der jeweils dazugehörigen Rastaufnahmen (323) in Richtung der jeweiligen Ausgangslage und weiterhin gegenseitigen In-Eingriff-Stehens erfolgt.

6. Nachrüstsatz gemäß einem der vorstehenden Ansprüche, wobei die Verbindung des Antriebs (300) mit zumindest der einen Halterung, dem einen Laufwagen (206), dem einen Mitnehmer oder der zumindest einen Schiebetür (11) selbst mittels zumindest eines Mitnehmerteils (304) erfolgt.

7. Nachrüstsatz gemäß Anspruch 6, wobei der Antrieb (303) einen Linearmotor (320) aufweist, wobei ein dem Linearmotor (320) zugewandtes Ende des zumindest einen Mitnehmerteils (304) einen Teil eines Läufers (321) des Linearmotors (320) bildet oder an einer einem Bodenbereich (14) zugewandten Seite des Läufers (321) des Linearmotors (320) ortsfest angebracht ist.

8. Nachrüstsatz gemäß Anspruch 6, wobei der Antrieb (303) einen Zugmitteltrieb umfasst, wobei ein einem Zugmittel (313) zugewandtes Ende des zumindest einen Mitnehmerteils (304) an dem Zugmittel (313) ortsfest angebracht ist.

9. Nachrüstsatz gemäß Anspruch 8, ferner aufweisend eine am Mitnehmerteil (304) vorgesehene Klemmvorrichtung (305, 306, 335), mittels der bei einem Nachrüsten das Zugmittel (313) in Bezug auf das zumindest eine Mitnehmerteil ortsfest geklemmt wird.

10. Nachrüstsatz gemäß Anspruch 9, wobei die Klemmvorrichtung (305, 306, 335) durch einen am zumindest einen Mitnehmerteil (304) ausgebildeten Befestigungsabschnitt (333) gebildet ist, an dem ein Klemmteil (335) befestigt ist, wobei der Mitnehmerabschnitt (305) und/oder das Klemmteil (335) eine Zugmittel-Aufnahme derart aufweist bzw. aufweisen, dass zwischen Befestigungsabschnitt (333) und Klemmteil (335) ein sich in einer Richtung (±x) parallel zu einer Längserstreckung des Zugmittels (313) in einem Bereich der Zugmittel-Aufnahme ein Hohlraum gebildet ist, der innere Abmessungen in einer Richtung quer zu der Längserstreckung aufweist, die zumindest geringfügig kleiner als Außenabmessungen des Zugmittels (313) quer zu der Längserstreckung in einem Bereich der Zugmittel-Aufnahme sind.

11. Nachrüstsatz gemäß Anspruch 10, wobei das Zugmittel (313) ein Seil (313), eine Kette, ein Keilriemen oder ein Zahnriemen ist.

12. Nachrüstsatz gemäß Anspruch 6, wobei der Antrieb (303) einen Spindeltrieb aufweist, umfassend eine mittels eines Antriebsmotors (311) rotierend angetriebene Spindelwelle (315), auf der eine Spindel (316) translatorisch bewegbar geführt ist, wobei das zumindest eine Mitnehmerteil (304) mit der Spindel (316) einstückig ausgebildet ist oder an der Spindel ortsfest angebracht ist.

13. Nachrüstsatz gemäß einem der Ansprüche 6 bis 12, wobei ein der zumindest einen Schiebetür (11) zugewandtes Ende des zumindest einen Mitnehmerteils (304) einen Mitnehmerabschnitt (305) aufweist, der mit der zumindest einen Halterung, dem zumindest einen Laufwagen (206), dem zumindest einen Mitnehmer oder der zumindest einen Schiebetür (11) selbst in zumindest eine Verfahrrichtung (±x) der zumindest einen Schiebetür (11) in Eingriff bringbar ist.

14. Nachrüstsatz gemäß Anspruch 13, wobei bei einem Nachrüsten der Mitnehmerabschnitt (305) an einer dem Boden (14) zugewandten Seite eines Laufwagens (206) befestigt wird.

15. Nachrüstsatz gemäß Anspruch 14, wobei die Befestigung mittels einer Schraubbefestigung oder Klettverbindung erfolgt.

16. Nachrüstsatz gemäß Anspruch 13, wobei der Mitnehmerabschnitt (305) mit einem Anschlagteil (329) gekuppelt ist, das so angeordnet ist, dass es bei einer Bewegung des zumindest einen Mitnehmerteils (304) in zumindest eine Verfahrrichtung (±x) an einer der zumindest einen Verfahrrichtung (±x) abgewandten Anschlagfläche des zumindest einen Laufwagens (206), der zumindest einen Halterung, des zumindest einen Mitnehmers oder der zumindest einen Schiebetür (11) zu Liegen kommt und den zumindest einen Laufwagen (206), die zumindest eine Halterung, den zumindest einen Mitnehmer oder die zumindest eine Schiebetür (11) selbst in die zumindest eine Verfahrrichtung (±x) mitnimmt.

17. Nachrüstsatz gemäß Anspruch 16, wobei das Anschlagteil (329) in einer Richtung (±z) quer zu einer Erstreckung der zumindest einen Schiebetür (11) zu einem Boden (14) hin und quer zur Verfahrrichtung (±x) eine U-förmige Querschnittsfläche aufweist, bildend ein U-Profil, wobei ein Abstand zwischen zwei Schenkeln des U-Profils, deren ein Ende jeweils freiliegend ist, gleich oder geringfügig größer als ein Außenmaß des zumindest einen Laufwagens (206), der zumindest einen Halterung oder des zumindest einen Mitnehmers in Verfahrrichtung (±x) ist und bei einem Nachrüsten auf den zumindest einen Laufwagen (206), die zumindest eine Halterung oder den zumindest einen Mitnehmer geschoben wird.

18. Nachrüstsatz gemäß Anspruch 16, wobei das Anschlagteil (329) einen Abschnitt aufweist, der eine Innenform hat, die geeignet ist, bei einem Nachrüsten das Anschlagteil (329) mit dem Abschnitt auf einen oberen Randabschnitt der zumindest einen Schiebetür (11) aufzustecken oder aufzuschieben.

19. Nachrüstsatz gemäß Anspruch 18, wobei der Abschnitt in Verfahrrichtung (±x) gesehen eine Abmessung aufweist, die gleich einem Abstand zwischen zwei unmittelbar benachbarten Laufwagen (206), Halterungen von Einzelrollen (207) oder Mitnehmern ist, die ein und denselben Schiebetür (11) halten.

20. Nachrüstsatz gemäß Anspruch 18 oder 19, wobei der Abschnitt in Verfahrrichtung (±x) gesehen eine Querschnittsfläche in der Form eines in Richtung der zumindest einen Schiebetür (11) gerichteten U aufweist.

21. Nachrüstsatz gemäß einem der Ansprüche 18 bis 20, wobei der Abschnitt in eine Richtung (±z) quer zu einer Erstreckung der zumindest einen Schiebetür (11) zum Boden (14) hin und quer zur Verfahrrichtung (±x) ein Innenmaß aufweist, das geringfügig kleiner ist als ein Außenmaß der zumindest einen Schiebetür (11) an der jeweiligen Stelle in die Richtung (±z) quer zur Erstreckung der zumindest einen Schiebetür (11) zum Boden (14) hin und quer zur Verfahrrichtung (±x).

22. Nachrüstsatz gemäß einem der Ansprüche 18 bis 21, wobei das Anschlagteil (329) eine Vorrichtung zum Verklemmen des Abschnitts (327) auf dem oberen Randabschnitt der zumindest einen Schiebetür (11) aufweist.

23. Nachrüstsatz gemäß einem der Ansprüche 16 bis 22, wobei bei einem Nachrüsten das Anschlagteil (329) an der zumindest einen Schiebetür (11) befestigt wird.

24. Nachrüstsatz gemäß Anspruch 23, wobei die Befestigung des Anschlagteils (329) mittels einer Schraubbefestigung erfolgt.

25. Nachrüstsatz gemäß einem der Ansprüche 16 bis 24, wobei das zumindest eine Mitnehfnerteil (304) und das Anschlagteil (329) einstückig ausgebildet sind.

26. Nachrüstsatz gemäß einem der Ansprüche 4 bis 25, wobei das Profil (301) und die Abdeckung (302) einstückig ausgebildet sind.

27. Nachrüstsatz gemäß einem der Ansprüche 4 bis 26, ferner aufweisend eine Vorrichtung zum Schutz eines Inneren der zweiten Aufhängung (300) für eine Schiebetüranlage (10) vor Verschmutzung.

28. Nachrüstsatz gemäß Anspruch 27, wobei an der Abdeckung (302) ein einem der zumindest einen Schiebetür (11) zugewandten Ende eine Aufnahme (324) für einen Verschmutzungsschutz vorgesehen ist.

29. Nachrüstsatz gemäß Anspruch 28, wobei der Verschmutzungsschutz mittels Bürsten (325) oder einer Schaumstoffeinlage gebildet ist, die an der zumindest einen Schiebetür (11) anliegen bzw, anliegt.

30. Nachrüstsatz gemäß einem der vorstehenden Ansprüche, eingerichtet, eine unerwünschte Bewegung der zumindest einen Schiebetür (11) zumindest in einer Richtung quer zu einer Bewegungsrichtung der Schiebetür (11) zu dämpfen oder zu kompensieren.

31. Schiebetüranlage (10), aufweisend zumindest eine Schiebetür (11), die mit einem Nachrüstsatz gemäß einem der vorstehenden Ansprüche versehen ist.

32. Schiebetüranlage (10) gemäß Anspruch 31, wobei der Antrieb (303) des Nachrüstsatzes eingerichtet ist, zumindest zwei Schiebetürflügel in eine Verfahrrichtung (±x) oder in unterschiedliche Verfahrrichtungen (±x) zu verfahren.

33. Schiebetüranlage (10) gemäß Anspruch 31 oder 32, aufweisend zumindest zwei Schiebetüren (11), die miteinander wirkverbunden sind.

## Claims

1. A retrofitting kit for a sliding door assembly (10), which, during retrofitting the sliding door assembly (10), will be affixed to a first suspension (200) of the sliding door assembly (10), wherein at least one sliding door (11) is suspended at the first suspension (200) and supported to roll on a guiding rail (208) of the first suspension (200) by means of individual rollers (207) or carriages (206) or is suspended and guided by means of magnetic force, wherein the retrofitting kit includes a second suspension (300), in which a drive (303) is accommodated, which, during retrofitting, is operatively connected to at least one mounting of an individual roller (207), to a carriage (206), to a driver, to respectively the at least one sliding door (11), or is connectable to the sliding door (11) itself in such a way, that the drive (303) is able to displace the at least one sliding door (11), wherein the second suspension (300) includes a profile (301), in which the drive (303) is accommodated, wherein, during retrofitting, the profile (301) is stationarily affixed to a side of a profile (202) of the first suspension (200) facing away from the at least one sliding door (11), at which profile the at least one sliding door (11) is suspended, and **characterized in that** the profile comprises an attachment plate (336), wherein affixing the profile (301) at the profile (202) of the first suspension (200) is realized by means of the attachment plate (336), wherein, during retrofitting, the profile (301) is hooked, respectively inserted into the attachment plate (336) and arrested at the latter, and wherein, at a side of the attachment plate (336) facing the profile (301) in a direction towards the profile (301) in an upper or lower area at least one retaining projection, and in a lower, respectively upper area at least one first latching projection (338) or one first latching reception (337) are configured, wherein, at the profile (301) at a side facing the attachment plate (336) in a direction towards the attachment plate (336), in an upper or lower area at least one hook-in projection and in a lower or upper area at least one second latching reception (337), respectively one second latching projection (338) are configured such that hooking, respectively inserting the hook-in projection is realized by means of bringing into engagement the retaining projection and the hook-in projection, wherein, when pivoting the profile (301) in the direction of the attachment plate (336), the latching projection (338) and/or the respective associated latching reception (337) are/is pushed away from its initial position and are/is moved past each other, whereupon arresting is realized based on essentially moving back the latching projections (338) and/or the respective associated latching receptions (337) in the direction of the respective initial position and while continuing to keep their mutual engagement.

2. The retrofitting kit according to claim 1, wherein, at an end facing the profile (202) of the first suspension, the profile (301) includes a lateral wall section (334), which is disposed to extend parallel with regard to the side of the profile (202) of the first suspension (200) facing away from the at least one sliding door (11), wherein affixing is realized by means of the lateral wall section (334).

3. The retrofitting kit according to claim 1 or 2, wherein the arresting is realized by means of a screw connection between attachment plate (336) and profile (301).

4. The retrofitting kit according any of the preceding claims, furthermore including a cover (302), which, during retrofitting, is affixed to the profile (301) and visually conceals the profile (301) in a direction away from the at least one sliding door (11) and/or in a direction towards a floor (14) and/or to a side facing a displacement direction (±x) of the sliding door (11) and/or to a side facing away from the displacement direction (±x).

5. The retrofitting kit according to claim 4, wherein at a side of the cover (302) facing the profile (301) in a direction towards the profile (301) in an upper or lower area are configured at least one retaining projection and in a lower, respectively upper area at least one first latching projection (324) or one first latching reception (323), wherein at the profile (301) at a side facing the cover (302) in a direction towards the cover (302) in an upper or lower area at least one hook-in projection and in a lower or upper area at least one second latching reception (323), respectively one second latching projection (324) are configured in such a way that hooking-in is realized by means of bringing into engagement the latching projection and the hook-in projection, wherein, when pivoting the profile (301) in the direction of the cover (302), the latching projection (324) and/or the respective associated latching reception (323) are pushed out of their respective initial position and moved past each other, whereupon arresting is realized based essentially on moving back the latching projections (324) and/or the respective associated latching receptions (323) in the direction of the respective initial position while continuing to keep their mutual engagement.

6. The retrofitting kit according to any of the preceding claims, wherein the connection of the drive (303) to the at least one mounting, the one carriage (206), the one driver or the at least one sliding door (11) itself is realized by means of at least one driver part (304).

7. The retrofitting kit according to claim 6, wherein the drive (303) includes a linear motor (320), wherein an end of the at least one driver part (304) facing the linear motor (320) forms a portion of a rotor (321) of the linear motor (320) or is stationarily affixed to a side of the rotor (321) of the linear motor (320) facing a floor area (14).

8. The retrofitting kit according to claim 6, wherein the drive (303) comprises a traction drive, wherein an end of the at least one driver part (304) facing a traction means (313) is stationarily affixed to the traction means (313).

9. The retrofitting kit according to claim 8, furthermore including a clamping device (305, 306, 335) provided at the driver part (304), by means of which device, during retrofitting, the traction means (313) is stationarily clamped in relation to the at least one driver part.

10. The retrofitting kit according to claim 9, wherein the clamping device (305, 306, 335) is formed by means of at least one attachment portion (333) configured at the at least one driver part (304), at which portion, a clamping part (335) is attached, wherein the driver portion (305) and/or the clamping part (335) present, respectively presents a traction means reception in such a way that a hollow space, extending in a direction (±x) parallel to a longitudinal extension of the traction means (313) in an area of the traction means reception, is formed between attachment portion (333) and clamping part (335) and has interior dimensions in a direction transversely to the longitudinal extension, which are at least slightly smaller than exterior dimensions of the traction means (313) transversely to the longitudinal extension in an area of the traction means reception.

11. The retrofitting kit according to claim 10, wherein the traction means (313) is a rope (313), a chain, a drive belt or a toothed belt.

12. The retrofitting kit according to claim 6, wherein the drive (303) includes a spindle drive comprising a spindle shaft (315) driven to be rotated by means of a drive motor (311) on which shaft a spindle (316) is guided to be translationally movable, wherein the at least one driver part (304) is configured in one piece with the spindle (316) or is stationarily affixed to the spindle.

13. The retrofitting kit according to any of the claims 6 to 12, wherein an end of the at least one driver part (304) facing the at least one sliding door (11) presents a driver portion (305), which can be brought into engagement with the at least one mounting, the at least one carriage (206), the at least one driver or the at least one sliding door (11) itself in at least one displacement direction (±x) of the at least one sliding door (11).

14. The retrofitting kit according to claim 13, wherein, during retrofitting, the driver portion (305) is attached to a side of a carriage (206) facing the floor (14).

15. The retrofitting kit according to claim 14, wherein the attachment is realized by means of a screwed connection or a hook-and-loop fastener.

16. The retrofitting kit according to claim 13, wherein the driver portion (305) is coupled to an abutment member (329), which is disposed in such a way that, during a movement of the at least one driver part (304) in at least one displacement direction (±x), it comes to rest at an abutment surface of the at least one carriage (206) facing away from the at least one displacement direction (±x), of the at least one mounting, of the at least one driver or of the at least one sliding door (11), and entrains the at least one carriage (206), the at least one mounting, the at least one driver or the at least one sliding door (11) itself in the at least one displacement direction (±x).

17. The retrofitting kit according to claim 16, wherein the abutment member (329), in a direction (±x) transversely to an extension of the at least one sliding door (11) towards a floor (14) and transversely to the displacement direction (±x), includes a U-shaped cross-sectional surface forming a U-profile, wherein a distance between two branches of the U-profile, the one end thereof being respectively exposed, is equal to or slightly larger than an exterior dimension of the at least one carriage (206), of the at least one mounting or of the at least one driver in displacement direction (±x) and, during retrofitting, is pushed onto the at least one carriage (206), the at least one mounting or the at least one driver.

18. The retrofitting kit according to claim 16, wherein the abutment member (329) includes a portion, which has an interior shape which, during retrofitting, is suitable to fit or to push the abutment member (329) with the portion onto an upper border portion of the at least one sliding door (11).

19. The retrofitting kit according to claim 18, wherein, seen in displacement direction (±x), the portion has a dimension, which is equal to a distance between two directly neighboring carriages (206), mountings of individual rollers (207) or drivers, which retain one and the same sliding door (11).

20. The retrofitting kit according to claim 18 or 19, wherein, seen in displacement direction (±x), the portion has a cross-sectional surface in the shape of a U pointing in the direction of the at least one sliding door (11).

21. The retrofitting kit according to any of the claims 18 to 20, wherein, in a direction (±x) transversely to an extension of the at least one sliding door (11) towards the floor (14) and transversely to the displacement direction (±x), the portion has an interior dimension, which is slightly smaller than an exterior dimension of the at least one sliding door (11) at the respective location in the direction (±x) transversely to the extension of the at least one sliding door (11) towards the floor (14) and transversely to the displacement direction (±x).

22. The retrofitting kit according to any of the claims 18 to 21, wherein the abutment member (329) includes a device for clamping the portion (327) onto the upper border portion of the at least one sliding door (11).

23. The retrofitting kit according to any of the claims 16 to 22, wherein, during retrofitting, the abutment member (329) is attached to the at least one sliding door (11).

24. The retrofitting kit according to claim 23, wherein the attachment of the abutment member (329) is realized by means of a screwed connection.

25. The retrofitting kit according to any of the claims 16 to 24, wherein the at least one driver part (304) and the abutment member (329) are configured in one piece.

26. The retrofitting kit according to any of the claims 4 to 25, wherein the profile (301) and the cover (302) are configured in one piece.

27. The retrofitting kit according to any of the claims 4 to 26, furthermore including a device for protecting an inside of the second suspension (300) for a sliding door assembly (10) from soiling.

28. The retrofitting kit according to claim 27, wherein a reception (324) for a soiling protection device is provided at the cover (302) at an end facing the at least one sliding door (11).

29. The retrofitting kit according to claim 28, wherein the soiling protection device is formed by means of brushes (325) or of a foam plastic insert, which are, respectively is located at the at least one sliding door (11).

30. The retrofitting kit according to any of the preceding claims, adapted to dampen or to compensate an undesired movement of the at least one sliding door (11) in at least one direction transversely to a direction of movement of the sliding door (11).

31. A sliding door assembly (10) including at least one sliding door (11) which is provided with a retrofitting kit according to any of the preceding claims.

32. The sliding door assembly (10) according to claim 31, wherein the drive (303) of the retrofitting kit is adapted to displace at least two sliding door leaves in one displacement direction (±x) or in different displacement directions (±x).

33. The sliding door assembly (10) according to claim 31 or 32, including at least two sliding doors (11) which are operatively connected to each other.

## Revendications

1. Ensemble d'équipement supplémentaire pour un agencement de porte coulissante (10), lequel, lors d'une pose de l'équipement supplémentaire sur l'agencement de porte coulissante (10), est installé sur une première suspension (200) de l'agencement de porte coulissante (10), au moins une porte coulissante (11) étant suspendue à la première suspension (200), laquelle porte est supportée de façon roulante sur un rail de guidage (208) de la première suspension (200) au moyen de rouleaux individuels (207) ou de chariots de roulement (206) ou est suspendue et guidée au moyen de force magnétique, l'ensemble d'équipement supplémentaire présentant une deuxième suspension (300), dans laquelle un entraînement (303) est accommodé, lequel, lors de la pose de l'équipement supplémentaire, est connecté opérationnel lement à au moins un support d'un rouleau individuel (207), à un chariot de roulement (206), à un entraîneur, respectivement à l'au moins une porte coulissante (11), ou peut être connecté à l'au moins une porte coulissante (11) même de telle façon que l'entraînement (303) est en mesure de déplacer l'au moins une porte coulissante (11), la deuxième suspension (300) présentant un profilé (301) dans lequel l'entraînement (303) est accommodé, le profilé (301), lors de la pose de l'équipement supplémentaire, étant installé de façon stationnaire sur une face d'un profilé (202) de la première suspension (200) détournée de l'au moins une porte coulissante (11), auquel l'au moins une porte coulissante (11) est suspendue, **caractérisé en ce que** le profilé comporte une plaque de fixation (336), l'installation du profilé (301) sur le profilé (202) de la première suspension (200) s'effectuant au moyen de la plaque de fixation (336), le profilé (301), lors de la pose de l'équipement supplémentaire, étant accroché, respectivement introduit dans la plaque de fixation (336) et étant bloqué dans celle-ci, au moins une saillie de retenue étant aménagée sur une face de la plaque de fixation (336) orientée vers le profilé (301) en une direction vers le profilé (301) dans une région supérieure ou inférieure et au moins une première saillie d'encliquetage (338) ou une première réception d'encliquetage (337) étant aménagée dans une région inférieure respectivement supérieure, au moins une saillie d'accrochage étant aménagée sur le profilé (301) à une face orientée vers la plaque de fixation (336) en une direction vers la plaque de fixation (336) dans une région supérieure ou inférieure et dans une région inférieure ou supérieure au moins une deuxième réception d'encliquetage (337), respectivement une deuxième saillie d'encliquetage (338) étant aménagées de telle façon qu'un accrochage, respectivement une introduction s'effectue par l'amenée à venir en engagement mutuel de la saillie de retenue et la saillie d'accrochage, lors d'un pivotement du profilé (301) en direction de la plaque de fixation (336), la saillie d'encliquetage (338) et/ou la réception d'encliquetage (337) respective associée étant repoussée(s) en dehors de leur position initiale et passent l'une devant l'autre, à la suite de quoi s'effectue le blocage par conséquent d'un retrait des saillies d'encliquetage (338) et/ou des réceptions d'encliquetage (337) respectives associées en direction de la position initiale respective tout en restant en engagement mutuel.

2. Ensemble d'équipement supplémentaire selon la revendication 1, dans lequel le profilé (301) présente une section de paroi latérale (334) sur une extrémité orientée vers le profilé (202) de la première suspension (200), laquelle section est agencée de façon à s'étendre en parallèle par rapport à la face du profilé (202) de la première suspension (200) détournée de l'au moins une porte coulissante (11), l'installation s'effectuant au moyen de la section de paroi latérale (334).

3. Ensemble d'équipement supplémentaire selon la revendication 1 ou 2, dans lequel le blocage s'effectue au moyen d'un raccord vissé entre la plaque de fixation (336) et le profilé (301).

4. Ensemble d'équipement supplémentaire selon l'une des revendications précédentes, présentant par ailleurs un recouvrement (302), lequel, lors de la pose de l'équipement supplémentaire, est installé sur le profilé (301) et visuellement cache à la vue le profilé (301) en une direction éloignée de l'au moins une porte coulissante (11) et/ou en une direction envers un plancher (14) et/ou envers une face orientée vers une direction de déplacement (±x) de la porte coulissante (11) et/ou vers une face détournée de la direction de déplacement (±x).

5. Ensemble d'équipement supplémentaire selon la revendication 4, dans lequel sont aménagées au moins une saillie de retenue sur une face du recouvrement (302) orientée vers le profilé (301) en une direction vers le profilé (301) dans une région supérieure ou inférieure, et au moins une première saillie d'encliquetage (324) ou une première réception d'encliquetage (323) dans une région inférieure respectivement supérieure, au moins une saillie d'accrochage étant aménagées sur le profilé (301) sur une face orienté vers le recouvrement (302) en une direction envers le recouvrement (302) dans une région supérieure ou inférieure et au moins une deuxième réception d'encliquetage (323) respectivement une deuxième saillie d'encliquetage (324) dans une région inférieure ou supérieure de telle façon qu'un accrochage s'effectue au moyen de l'amenée à venir en engagement de la saillie de retenue et de la saillie d'accrochage, lors d'un pivotement du profilé (301) en direction du recouvrement (302) la saillie d'encliquetage (324) et/ou la réception d'encliquetage (323) respective associée étant repoussée(s) en dehors de leur position initiale et passent l'une devant l'autre, à la suite de quoi s'effectue le blocage essentiellement par conséquent d'un retrait des saillies d'encliquetage (324) et/ou des réceptions d'encliquetage (323) respectives associées en direction de la position initiale respective et cela tout en restant en engagement mutuel.

6. Ensemble d'équipement supplémentaire selon l'une des revendications précédentes, dans lequel le raccordement de l'entraînement (303) à l'au moins un support, l'au moins un chariot de roulement (206), l'au moins un entraîneur ou l'au moins une porte coulissante (11) même s'effectue au moyen d'au moins un membre d'entraîneur (304).

7. Ensemble d'équipement supplémentaire selon la revendication 6, dans lequel l'entraînement (303) présente un moteur linéaire (320), une extrémité dudit au moins un membre d'entraîneur (304) orientée vers le moteur linéaire (320) forme une partie d'un rotor (321) du moteur linéaire (320) ou est installée de façon stationnaire sur une face du rotor (321) du moteur linéaire (320) orientée vers une région du plancher (14).

8. Ensemble d'équipement supplémentaire selon la revendication 6, dans lequel l'entraînement (303) comporte un entraînement à élément de traction, une extrémité dudit au moins un membre d'entraîneur (304) orientée vers le moyen de traction (313) est installée de façon stationnaire sur le moyen de traction (313).

9. Ensemble d'équipement supplémentaire selon la revendication 8, comprenant par ailleurs un dispositif de serrage (305, 306, 335) prévu sur le membre d'entraîneur (304), au moyen duquel dispositif, lors de la pose de l'équipement supplémentaire, le moyen de traction (313) est serré de façon stationnaire par rapport audit au moins un membre d'entraîneur.

10. Ensemble d'équipement supplémentaire selon la revendication 9, dans lequel le dispositif de serrage (305, 306, 335) est formé par l'intermédiaire d'une section de fixation (333) aménagée sur l'au moins un membre d'entraîneur (304), sur laquelle section un membre de serrage (335) est fixé, la section d'entraîneur (305) et/ou le membre de serrage (335) présentant une réception du moyen de traction de telle façon qu'un espace intercalaire, s'étendant en une direction (±x) parallèle par rapport à une extension longitudinale du moyen de traction (313) dans une région de la réception du moyen de traction (313), est formé entre la section de fixation (333) et le membre de serrage (335), lequel espace présente des dimensions intérieures en une direction transversalement par rapport à la extension longitudinale qui de façon insignifiante sont au moins inférieures aux dimensions extérieures du moyen de traction (313) transversalement par rapport à l'extension longitudinale dans une région de la réception du moyen de traction.

11. Ensemble d'équipement supplémentaire selon la revendication 10, dans lequel le moyen de traction (313) consiste en un câble (313), une chaîne, une courroie trapézoïdale ou une courroie dentée.

12. Ensemble d'équipement supplémentaire selon la revendication 6, dans lequel l'entraînement (303) présente un entraînement à broche, comportant un arbre à broche (315) entraîné de façon tournante au moyen d'un moteur d'entraînement (311), sur lequel arbre une broche (316) est guidée et peut être déplacée de façon translatoire, l'au moins un membre d'entraîneur (304) étant aménagé en une pièce avec la broche (316) ou étant installé de façon stationnaire sur la broche.

13. Ensemble d'équipement supplémentaire selon l'une des revendications 6 à 12, dans lequel une extrémité dudit au moins un membre d'entraîneur (304) orientée vers l'au moins une porte coulissante (11) présente une section de membre d'entraîneur (305) qui peut être amenée à venir en engagement avec l'au moins un support, l'au moins un chariot de roulement (206), l'au moins un entraîneur ou l'au moins une porte coulissante (11) même en au moins une direction de déplacement (±x) de l'au moins une porte coulissante (11).

14. Ensemble d'équipement supplémentaire selon la revendication 13, dans lequel, lors de la pose de l'équipement supplémentaire, la section d'entraîneur (305) est fixée sur une face d'un chariot de roulement (206) orientée vers le plancher (14).

15. Ensemble d'équipement supplémentaire selon la revendication 14, dans lequel la fixation s'effectue au moyen d'un raccord vissé ou d'une liaison agrippante.

16. Ensemble d'équipement supplémentaire selon la revendication 13, dans lequel la section d'entraîneur (305) est couplée à un membre de butée (329) qui est agencé de telle façon que ledit membre, lors d'un mouvement dudit au moins un membre d'entraîneur (304) en au moins une direction de déplacement (±x), vient se poser sur une surface de butée dudit au moins un chariot de roulement (206) détournée de l'au moins une direction de déplacement (±x), d'au moins un support, d'au moins un entraîneur ou de l'au moins une porte coulissante (11) et emmène l'au moins un chariot de roulement (206), l'au moins un support, l'au moins un entraîneur ou l'au moins une porte coulissante (11) même en l'au moins une direction de déplacement (±x).

17. Ensemble d'équipement supplémentaire selon la revendication 16, dans lequel, en une direction (±z) transversalement par rapport à une extension de l'au moins une porte coulissante (11) envers un plancher (14) et transversalement par rapport à la direction de déplacement (±x), le membre de butée (329) présente un aire de section transversale en forme d'un U, formant un profilé en U, une distance entre deux branches du profilé en U, dont une extrémité est respectivement dégagée, est égale à ou légèrement plus grande qu'une dimension extérieure dudit au moins un chariot de roulement (206), dudit au moins un support ou dudit au moins un entraîneur en direction de déplacement (±x) et, lors de la pose de l'équipement supplémentaire, est poussé sur l'au moins un chariot de roulement (206), l'au moins un support ou l'au moins un entraîneur.

18. Ensemble d'équipement supplémentaire selon la revendication 16, dans lequel le membre de butée (329) présente une section qui a une forme intérieure qui est adaptée, lors de la pose de l'équipement supplémentaire, de faire emmancher ou pousser le membre de butée (329) avec la section sur une section supérieure du bord de l'au moins une porte coulissante (11).

19. Ensemble d'équipement supplémentaire selon la revendication 18, dans lequel, vue en direction de déplacement (±x), la section présente une dimension qui est égale à une distance entre deux chariots de roulement (206), supports de rouleaux individuels (207) ou entraîneurs directement avoisinants, qui supportent une même porte coulissante (11).

20. Ensemble d'équipement supplémentaire selon la revendication 18 ou 19, dans lequel, vue en direction de déplacement (±x), la section présente un aire à section transversale en la forme d'un U orienté en direction de l'au moins une porte coulissante (11).

21. Ensemble d'équipement supplémentaire selon l'une des revendications 18 à 20, dans lequel, vue en une direction (±x) transversalement par rapport à une extension de l'au moins une porte coulissante (11) envers le plancher (14) et transversalement par rapport à la direction de déplacement (±x), la section présente une dimension intérieure qui est légèrement plus petite qu'une dimension extérieure de l'au moins une porte coulissante (11) à l'emplacement respectif en la direction (±x) transversalement par rapport à l'extension de l'au moins une porte coulissante (11) envers le plancher (14) et transversalement par rapport à la direction de déplacement (±x).

22. Ensemble d'équipement supplémentaire selon l'une des revendication 18 à 21, dans lequel le membre de butée (329) présente un dispositif pour serrer la section (327) sur la section supérieure du bord de l'au moins une porte coulissante (11).

23. Ensemble d'équipement supplémentaire selon l'une des revendications 16 à 22, dans lequel, lors de la pose de l'équipement supplémentaire, le membre de butée (329) est fixé sur l'au moins une porte coulissante (11).

24. Ensemble d'équipement supplémentaire selon la revendication 23, dans lequel la fixation du membre de butée (329) s'effectue au moyen d'une fixation de raccord vissé.

25. Ensemble d'équipement supplémentaire selon l'une des revendications 16 à 24, dans lequel l'au moins un membre d'entraîneur (304) et le membre de butée (329) sont aménagés en une pièce.

26. Ensemble d'équipement supplémentaire selon l'une des revendications 4 à 25, dans lequel le profilé (301) et le recouvrement (302) sont aménagés en une pièce.

27. Ensemble d'équipement supplémentaire selon l'une des revendications 4 à 26, présentant par ailleurs un dispositif de protection d'un intérieur de la deuxième suspension (300) pour un agencement de porte coulissante (10) contre la contamination.

28. Ensemble d'équipement supplémentaire selon la revendication 27, dans lequel une réception (324) pour un dispositif de protection contre la contamination est prévue sur le recouvrement (302) à une extrémité orientée vers l'au moins une porte coulissante (11).

29. Ensemble d'équipement supplémentaire selon la revendication 28, dans lequel le dispositif de protection contre la contamination est aménagé au moyen de brosses (325) ou d'un insert en mousse, qui se posent, respectivement se pose contre l'au moins une porte coulissante (11).

30. Ensemble d'équipement supplémentaire selon l'une des revendications précédentes, adapté à amortir ou à compenser un mouvement non désiré de l'au moins une porte coulissante (11) en au moins une direction transversalement par rapport à une direction de mouvement de la porte coulissante (11).

31. Agencement de porte coulissante (10) présentant au moins une porte coulissante (11) qui est équipée d'un ensemble d'équipement supplémentaire selon l'une des revendications précédentes.

32. Agencement de porte coulissante (10) selon la revendication 31, dans lequel l'entraînement (303) de l'ensemble d'équipement supplémentaire est adapté à déplacer au moins deux vantaux de porte coulissante en une direction de déplacement (±x) ou en des directions de déplacement (±x) différentes.

33. Agencement de porte coulissante (10) selon la revendication 31 ou 32, présentant au moins deux portes coulissantes (11) qui sont connectées opération nellement l'une à l'autre.
